# EUROPÄISCHE PATENTSCHRIFT

(11) **EP 2 887 836 B1**
(45) Veröffentlichungstag und Bekanntmachung des Hinweises auf die Patenterteilung: **27.07.2016**
(21) Anmeldenummer: 13785595.3
(22) Anmeldetag: 26.08.2013
(51) Int. Cl.: A47C 7/16, A47C 7/14, A47C 3/023

(54) **SITZMÖBEL**
PIECE OF SEATING FURNITURE
MEUBLE D'ASSISE

(30) Priorität: 24.08.2012 DE 202012008088 U; 22.10.2012 DE 202012010040 U
(43) Veröffentlichungstag der Anmeldung: 01.07.2015
(73) Patentinhaber: Niklas, Johann, 92287 Schmidmühlen (DE)
(72) Erfinder: Niklas, Johann, 92287 Schmidmühlen (DE)
(74) Vertreter: Küchler, Stefan
(86) Internationale Anmeldenummer: PCT/IB2013/001847
(87) Internationale Veröffentlichungsnummer: WO 2014/030057

(56) Entgegenhaltungen:
- WO-A1-2012/020071
- DE-C- 723 136
- DE-U1-202008 011 303
- DE-U1-202009 003 927
- GB-A- 2 462 496
- US-A- 3 173 723

## Beschreibung

Die Erfindung richtet sich auf ein Sitzmöbel mit einem Gestell, einer daran befestigten Sitzfläche und vorzugsweise einer an der Sitzfläche befestigten Lehne, wobei zwischen dem Gestell und der Sitzfläche als einzige Verbindung ein etwa mittig unterhalb der Sitzfläche angeordnetes Befestigungsmittel vorgesehen ist.

Die Erfindung geht aus von Sitzmöbeln aller Art, vorzugsweise für Einzelpersonen, sowohl in Form von Stühlen, Sesseln, Hockern, sowohl mit einem Gestell mit einem Fuß und/oder Rollen, als auch mit einem fest installierten Gestell wie bspw. in Fahr- oder Flugzeugen, etc. Die meisten derartigen Sitzgelegenheiten bieten gar keine oder eine äußerst eingeschränkte Federung, oder die Federung ist vergleichsweise aufwändig wie bspw. bei höhenverstellbaren Bürodrehstühlen mit Gasfeder oder bei Sesseln mit mechanischen Federn, und daher für eine Fertigung in größeren Stückzahlen ungeeignet. Die meisten Stühle haben daher weder eine Federung noch eine sonstige Verstellmöglichkeit, was von einer darauf längere Zeit sitzenden Person häufig als sehr unbequem empfunden wird; der Versuch, die Körperhaltung zu verändern, belastet dabei stets die Wirbelsäule, weil das Becken auf einer starren Sitzfläche keinen Bewegungsspielraum hat. Darüber hinaus stellt bereits das Niedersetzen eine Belastung der Wirbelsäule dar, weil nur die Bandscheiben abfedernd wirken können.

Die DE 20 2009 003 927 U1 betrifft einen Stuhl mit einem Traggestell aus einem rohrförmigen Profil, wobei das Traggestell zwei voneinander im Abstand angeordnete U-förmige Rahmenseiten aufweist, sowie mindestens eine flächenförmige oder mindestens zwei stabförmige Quertraversen zur Verbindung der beiden Rahmenseiten, und mit einer an dem Traggestell abnehmbar befestigten, einstückigen Sitzschale aus einem biegsamen, elastisch verformbaren Material wie Kunststoff. An der Unter- und/oder Rückseite der Sitzschale befinden sich Verstärkungsstege, welche an der Oberseite des Traggestells befestigt werden. Da sich die betreffenden Befestigungsmittel nahe der hinteren Beine des Traggestells befinden, hat dieser Stuhl insgesamt nur eine geringe Nachgiebigkeit, denn nur auf dem sehr kurzen Weg zwischen den Befestigungsmitteln und den Beinen des Traggestells wäre eine Verformung möglich. Dieser Stuhl mag daher zwar stabil sein; er ist jedoch mangels jeglicher Federung relativ unbequem.

Die DE 723 136 offenbart ein freischwingendes Sitzmöbel, dessen Gestell nur zwei vordere Beine umfasst, welche an ihrer Unterseite durch einen horizontalen, U-förmigen Bügel miteinander verbunden sind. Ein solches Sitzmöbel kann zwar im Bereich der Rückenlehne begrenzt schwingen, ist jedoch im Bereich der Sitzvorderkante relativ starr, weil sich dort die Befestigungsmittel der Sitzfläche relativ nah bei den Vorderbeinen befinden. Auch hier ist daher der Sitzkomfort eingeschränkt.

Der US 3,173,723 ist eine Sitzgelegenheit in Form eines Stuhls zu entnehmen, wobei zwischen einer unteren Gestellbaugruppe und einer oberen aus Sitzfläche und Lehne bestehenden Sitzbaugruppe ein Drehgelenk angeordnet ist, so dass eine auf dem Stuhl sitzende Person sich samt der Sitzbaugruppe um eine vertikale Achse drehen kann. Da die Beine der Gestellbaugruppe sich nach oben ähnlich wie die Kanten eines Pyramidenstumpfs dem Drehgelenk annähern, gibt es auch bei diesem Stuhl kaum eine Federmöglichkeit. Eine darauf sitzende Person kann sich zwar drehen, erfährt dabei jedoch keinen Sitzkomfort.

Das Dokument WO 2012/020071 A1 beschreibt einen Stuhl, dessen aus einem Rohr gebogenes Gestell in der Seitenansicht einem Z ähnelt. Es gibt dabei nur zwei Beine, welche von der Vorderkante der Sitzfläche nach hinten streben und sich gleichzeitig auch in seitlicher Richtung voneinander entfernen. Am unteren Ende der Beine sind diese parallel zueinander nach vorne umgebogen und erstrecken sich dann horizontal und parallel zueinander bis unter die Vorderkante der Sitzfläche. Am oberen Ende sind die beiden Beine durch einen etwa U-förmigen Bügel miteinander verbunden, dessen Mittelsteg sich etwa unterhalb der Rückenlehne befindet. In der Unterseite der Sitzfläche befindet sich eine rinnenförmige Vetiefung, worin der etwa U-förmige Bügel eingelegt ist. Die Sitzfläche wird daher von dem U-förmigen Bügel auf dessen gesamter Oberseite abgestützt. Aufgrunddessen kann dieser Stuhl nur federn, indem die schräg verlaufenden Mittelabschnitte der Beine etwas nachgeben. Weil die Mittelabschnitte der Beine unter einem Winkel von etwa 45° geneigt verlaufen, ist jedoch eine solche Vertikalbewegung, stets auch mit einer nahezu gleich großen Bewegungskomponente in Sitzrichtung verbunden, was für die meisten Personen ungewohnt sein dürfte

Das Gestell des aus der GB 2 462 496 A vorbekannten Stuhls hat ebenfalls nur zwei Beine, welche sich nahezu vertikal unterhalb der Rückenlehne befinden und nur geringfügig gegenüber der Vertikalen geneigt verlaufen. Auf Höhe der Sitzfläche sind die beiden Beine durch eine Quertraverse verbunden, und an dieser Quertraverse ist der rückwärtige Bereich der Sitzfläche befestigt. Die einzige Federungsmöglichkeit bei diesem Stuhl besteht wohl darin, dass die Sitzfläche um die rückwärtige Quertraverse leicht kippen könnte, insbesondere derart, dass sich ihre Vorderkante nach unten neigt. Eine solche Federung ist jedoch minimal und mit einer Neigung der Sitzfläche nach vorne verbunden, entgegen der üblichen Funktionsweise eines Freischwingers, der sich bei Belastung nach hinten neigt. Einen ausreichenden Sitzkomfort bietet daher auch dieser Stuhl nicht.

Das Dokument DE 20 2008 011 303 U offenbart einen Stuhl nach dem Oberbegriff des Anspruchs 1.

Aus den Nachteilen des beschriebenen Standes der Technik resultiert das die Erfindung initiierende Problem, ein gattungsgemäßes Sitzmöbel derart weiterzubilden, dass eine preiswerte und dennoch effiziente Federung und/oder Verstellmöglichkeit besteht.

Die Lösung dieses Problems gelingt dadurch, dass an dem Befestigungsmittel die Endbereiche zweier Holmabschnitte festgelegt sind, welche sich von dem Befestigungsmittel etwa horizontal entfernen und sich schließlich bis zu dem Gestell erstrecken oder in jenes münden, wobei die beiden Holmabschnitte zunächst in oder entgegen der Sitzrichtung in einem Abstand zu der Sitzflächenunterseite verlaufen und spätestens im Bereich der vorderen oder hinteren Kante der Sitzfläche innerhalb einer etwa horizontalen Ebene auseinander streben und dort bzw. daraufhin so weit umgelenkt werden, dass sie im Bereich je einer Seitenkante der Sitzfläche schließlich entgegen der ursprünglichen Richtung verlaufen.

Eine solche Konstruktion ist einerseits mechanisch höchst einfach und kann daher mit geringem Aufwand realisiert werden; andererseits besteht neben einer Nachgiebigkeit in vertikaler Richtung, welche mit einer Verformung der Rohrabschnitte symmetrisch zu deren mittiger Verankerung einhergeht, infolge der einzigen Verbindung mit dem Gestell auch eine Kipp- oder Neigemöglichkeit sowohl zur Seite als auch vor und zurück, was mit einer asymmetrischen Verformung der Rohrabschnitte verbunden ist. Dabei kann die rückstellende Federkraft dem mittleren Gewicht einer darauf sitzenden Person angepasst sein, derart, dass eine Verstellung als bequem empfunden wird und andererseits nach einer Auslenkung die Sitzfläche bei Entlastung wieder in ihren neutralen Ausgangszustand zurückkehrt, bereit für eine abermalige Benutzung. Diese Art der Federung verzichtet dabei sowohl auf gegeneinander bewegliche Elemente als auch auf die Verwendung von Hilfsenergie und steht daher grundsätzlich überall und jederzeit verschleißfrei zur Verfügung. Die Holme haben eine optimale Elastizität, wenn sie aus Rohren bestehen, beispielsweise mit einem Durchmesser von etwa 8 mm bis 25 mm, insbesondere von 100 mm bis 20 mm, und mit einer Wandstärke etwa zwischen 0,4 mm bis 4 mm, beispielsweise 0,6 mm bis 3 mm, vorzugsweise 0,8 mm bis 2 mm, insbesondere 1 mm bis 1,5 mm.

Es hat sich als günstig erwiesen, dass an dem ersten Befestigungsmittel wenigstens eine ebene, vorzugsweise horizontale Anlagefläche für die Verbindung mit der Unterseite der Sitzfläche vorgesehen ist. Wenigstens eine ebene Anlagefläche dient somit zum vollflächigen Abstützen der Sitzflächenunterseite. Je nach Stabilitätsanforderungen kann eine solche Anlagefläche sich über einen Bereich von etwa 4 cm x 4 cm erstrecken bis hin zu etwa 16 cm x 16 cm, mit beliebigen Zwischengrößen und -formaten, beispielsweise in einem Bereich von 5 cm x 5 cm bis zu 15 cm x 15 cm, vorzugsweise in einem Bereich von 8 cm x 8 cm bis zu 12 cm x 12 cm. Wie weiter unten beschrieben, kann sich die Gesamtfläche auch aufteilen in zwei oder mehrere, nicht direkt miteinander zusammenhängende Teilflächen.

Obgleich die Verbindung zwischen dem Befestigungsmittel und den betreffenden Rohrabschnitten auf mannigfaltige Weise bewirkt werden kann, bspw. durch Anschweißen einer ebenen Platte oben auf die nebeneinander verlaufenden Rohre, zeigt besonders eine Verbindungstechnik vorteilhafte Eigenschaften, wobei das erste Befestigungsmittel die damit verbundenen Holmabschnitte an deren Unterseite umgreift. Solchenfalls verdeckt das beispielsweise blech- oder plattenförmige Befestigungsmittel eine ansonsten ggf. sichtbare Schweißnaht oder Klebestelle von unten, also von der Sichtseite.

Solchenfalls sollte das erste Befestigungsmittel zu beiden Seiten der damit verbundenen Holmabschnitte nach oben und schließlich in eine horizontale Ebene umbiegen und sich dadurch zu beiden Seiten der untergriffenen Holmabschnitte der Unterseite der Sitzfläche nähern, die es mit seinen ebenen Horizontalflächen schließlich abstützen soll.

Die Erfindung lässt sich dahingehend weiterbilden, dass das erste Befestigungsmittel zu beiden Seiten der untergriffenen Holmabschnitte je eine ebene Anlagefläche aufweist, die vorzugsweise jeweils ein oder mehrere Durchgangsöffnungen zur Aufnahme von Schrauben od. dgl. aufweist. Diese Durchgangsöffnungen durchsetzende Schrauben können in dem Sitzflächenchassis eingeschraubt und dort verankert sein, und durch Festziehen derselben werden die Anlageflächen fest und damit reibschlüssig gegen die Sitzflächenunterseite gepresst, woraus insgesamt eine äußerst innige und feste Verbindung resultiert. Natürlch könnten anstelle von Schrauben auch andere Verbindungsmittel Verwendung finden, bspw. Niete oder Zapfen oder Klebstoff, oder mehrere derselben.

Die Erfindung zeichnet sich bevorzugt dadurch aus, dass die beiden an dem ersten Befestigungsmittel festgelegten Holmabschnitte sich nur an jeweils einer Seite fortsetzen und vorzugsweise die Enden eines gemeinsamen, mehrfach gebogenen Holms darstellen. Indem solchenfalls die Enden eines einzigen Holms zueinander gebogen und miteinander verbunden sind - entweder indirekt durch den erfindungsgemäßen Befestigungskörper oder direkt durch Verschweißen der Holmenden untereinander - ergibt sich eine zweifach zusammenhängende Schleife, was der Konstruktion eine maximale Stabilität verleiht.

Im Rahmen der Erfindung können die beiden, mit dem ersten Befestigungsmittel verbundenen Holmabschnitte nebeneinander verlaufend angeordnet sein und/oder miteinander in Kontakt stehen, insbesondere miteinander verschweißt sein. Infolge einer derartigen Verbindung der beiden Holmabschnitte untereinander vor deren Kontakt mit dem Befestigungsmittel ist das erfindungsgemäße Befestigungsmittel kein Bestandteil der Holmkonstruktion, sondern nur mit jener verbunden, und muss daher nicht zu deren Stabilität beitragen, sondern wird im Gegenteil von jener stabilisiert. Andererseits bieten zwei nebeneinander liegende, zueinander etwa parallele Holmabschnitte ein hohes Maß an Stabilität gegenüber einem seitlichen Verkippen der Sitzfläche.

Dabei können die beiden an dem ersten Befestigungsmittel festgelegten Holmabschnitte sich von dem ersten Befestigungsmittel weg innerhalb einer etwa horizontalen Ebene ganz oder überwiegend nach vorne oder hinten erstrecken, jedoch ohne jeglichen, direkten Kontakt mit der Sitzfläche. Dies kannn bevorzugt dadurch bewirkt werden, dass die Holmebene genau genommen eben nicht exakt horizontal ausgerichtet ist, sondern von dem ersten Befestigungsmittel ausgehend sich im Verlauf der von dort ausgehenden Holmabschnitte leicht nach abwärts geneigt ist, beispielsweise unter einem Winkel von 2° oder mehr, vorzugsweise unter einem Winkel von 5° oder mehr, insbesondere unter einem Winkel von 10° oder mehr. Andererseits braucht dieser Neigungswinkel nicht allzu groß zu sein, also beispielsweise nicht größer als 40°, vorzugsweise nicht größer als 30°, insbesondere nicht größer als 20°. Ein daraus resultierender Abstand zwischen den Holmen und der Sitzfläche schafft einen ausreichenden Spielraum für Kipp- und/oder Neigebewegungen nach vorne, hinten oder seitlich. Im Bereich der vorderen oder rückwärtigen Sitzkante oder der Rückenlehne steht sodann ausreichend Raum zur Verfügung, um die Holme nach unten fortzusetzen, im Grenzfall bis zu der Bodenaufstandsfläche des Gestells, allerdings auf möglichst indirektem Weg, so dass sich ein besonders langer elastischer Verformungsbereich innerhalb des Gestells ergibt, was die Federung zusätzlich unterstützt.

Im Rahmen dieser Ausführungsform erstrecken sich die beiden an dem ersten Befetigungsmittel festgelegten Holmabschnitte von dem ersten Befestigungsmittel weg innerhalb einer etwa horizontalen, aber vorzugsweise - wie zuvor beschrieben - leicht geneigten Ebene parallel zueinander in oder entgegen der Sitzrichtung nach vorne oder hinten, jedoch ohne jeglichen, direkten Kontakt mit der Sitzfläche. Durch eine derartige, definierte Richtung beider Holmabschnitte geradewegs nach vorne oder hinten sind diese innerhalb der etwa horizontalen, vorzugsweise jedoch leicht geneigten Ebene parallel zueinander ausgerichtet und können solchenfalls bei Bedarf problemlos miteinander verbunden werden, insbesondere sogar linienförmig, bspw. durch Verschweißen, um dem Gestell eine maximale Stabilität zu verleihen.

Eine bevorzugte Weiterbildung der Erfindung besteht darin, dass die beiden an dem ersten Befestigungsmittel festgelegten Holmabschnitte im Bereich der vorderen oder rückwärtigen Sitzkante in entgegengesetzte Richtungen auseinander divergieren, jedoch ohne jeglichen, direkten Kontakt mit der Sitzfläche. Damit streben die Holmabschnitte dort zu den beiden nächstgelegenen Stuhl- oder Sitzbeinen, jedoch nicht um mit jenen eine Verbindung herzustellen und/oder in jene überzugehen. Indem die Divergenz der Holme solchenfalls erst im hinteren Bereich der Sitzfläche stattfindet, ergibt sich ein relativ langer Parallelverlauf der beiden Holmenden, welche solchenfalls über eine längere Strecke miteinander verbunden werden können, um die Stabilität des Gestells zu maximieren.

Die auseinander divergierenden Holmabschnitte sollten sodann im Bereich je einer Seitenkante des Sitzes nach vorne oder hinten verlaufen, jedoch ebenfalls ohne jeglichen, direkten Kontakt mit der Sitzfläche. Durch diese Maßnahme wird jeweils eine größere, etwa U-förmige Holmstruktur geschaffen, welche gute federnde Eigenschaften aufweist, indem der zur Verfügung stehende Federweg weiter verlängert und damit die Federung noch weicher gestaltet wird. Dabei können diese Umbiegungen im Bereich der Sitzvorder- oder -hinterkante wahlweise als zwei voneinander getrennte 90°-Bögen ausgestaltet sein oder als je ein einziger 180°-Bogen.

Eine weitere Möglichkeit besteht darin, dass die beiden an dem ersten Befestigungsmittel festgelegten Holmabschnitte sich von der ebenen Platte weg innerhalb einer etwa horizontalen Ebene in oder entgegen der Sitzrichtung nach vorne oder hinten erstrecken, dabei jedoch voneinander divergieren, vorzugsweise unter einem Winkel zwischen 60° und 120°, und ohne dabei einen direkten Kontakt mit der Sitzfläche auszubilden. Hier ist zwar im Allgemeinen nur eine punktuelle Verbindung der beiden Holme möglich; dennoch bietet auch diese Ausführungsform eine gute Stabilität in Verbindung mit einer optimalen Federung.

Bei einer wiederum anderen Ausführungsform der Erfindung verlaufen die auseinander divergierenden Holmabschnitte im Bereich je einer Seitenkante des Sitzes nach oben und dann auf Höhe einer Armlehne nach vorne, jedoch wiederum ohne jeglichen, direkten Kontakt mit der Sitzfläche. Diese noch weitergehende Maßnahme gestaltet die horizontalen Abschnitte der Holme als Armlehnen und verleiht diesen damit eine hochgradige Multifunktionalität, nämlich als Teil des Gestells einerseits, als zusätzlicher Federweg andererseits, und als Armlehne noch obendrein.

Die antiparallel zu den ersten Holmabschnitten nach vorne oder hinten verlaufenden Holmabschnitte können etwa im Bereich je einer vorderen oder hinteren Ecke der Sitzfläche eine Umbiegung aufweisen und von dort an einen vertikal oder schräg nach unten verlaufenden Abschnitt aufweisen, jedoch abermals ohne jeglichen, direkten Kontakt mit der Sitzfläche. Damit setzen sich die Holmabschnitte nun direkt als Stuhl- oder Sitzbeine fort.

Nach Erreichen der Bodenaufstandsfläche kann vorgesehen sein, dass die vertikalen Holmabschnitte im Bereich unterhalb je einer Ecke der Sitzfläche durch einen ebenen, horizontalen, etwa U-förmigen Bügel mit in oder entgegen der Sitzrichtung verlaufenden Schenkeln und einem anschließenden, quer zur Sitzrichtung verlaufenden Steg miteinander verbunden sind. Dieser U-förmige Bügel verläuft beim Gebrauch des Sitzmöbels parallel zu dem Fußboden und kann direkt auf jenem aufliegen oder mittels Abstandselementen als Füßen sich punktuell darauf abstützen.

Im Rahmen einer anderen Ausführungsform kann vorgesehen sein, dass die entlang der Seitenkanten der Sitzfläche parallel zueinander verlaufenden Holmabschnitte im Bereich der vorderen oder hinteren Sitzflächenkante jeweils innerhalb einer etwa vertikalen Ebene nach unten umgebogen sind, beispielsweise um 90° oder mehr, vorzugsweise um 120° oder mehr, insbesondere um 150° oder mehr. Dadurch kann der obere, primär federnde Abschnitt eines derartigen Gestells gegenüber dessen unterem Abschnitt angehoben werden, und gleichzeitig kann bei einer Rückbiegung der Holme - also um mehr als 90° - ein zusätzlicher Federweg geschaffen werden.

Die Erfindung sieht weiterhin vor, dass die entlang der Seitenkanten der Sitzfläche parallel zueinander verlaufenden oder die von dort nach unten umgebogenen Holmabschnitte schließlich aufeinander zu bis in eine gemeinsame Flucht umgebogen und miteinander vereinigt sind, insbesondere zu einem einzigen Teil. Damit hat der gesamte Holmverlauf die Gestalt eines Rahmens und genießt demzufolge ein Höchstmaß an mechanischer Stabilität.

Ein derartiger, rahmenförmiger Holmverlauf bietet zusätzlich die Möglichkeit, dass die miteinander vereinigten Holmabschnitte im Bereich eines gerade gestreckten Holmabschnittes mit dem unteren oder eigentlichen Gestell verbunden sind. Dabei ist das untere oder eigentliche Gestell an einem äußeren Umfangsbereich des Rahmens festgelegt, die Sitzfläche dagegen an den beiden in das Zentrum des Rahmens hinein umgebogenen Holmenden. Diese Struktur erzeugt ein Höchstmaß an Federung.

Um der erfindungsgemäßen Federung eine ausreichende Seitenstabilität zu verleihen, sollte(n) die Verbindung(en) der miteinander vereinigten Holmabschnitte mit dem Gestell symmetrisch zu einer mittig in Sitzrichtung verlaufenden, vertikalen Ebene angeordnet sein. Damit stützt sich der Rahmen symmetrisch auf dem Gestell ab und kann diese Horizontalausrichtung der darauf lastenden Sitzfläche oder -schale mitteilen.

Dies lässt sich beispielsweise dadurch realisieren, dass die seitlichen Holmabschnitte mit je einem Teil oder Abschnitt des Gestells verbunden sind. Dies liefert ein maximales Maß an Stabilität, weil sich solchenfalls die äußersten seitlichen Rahmenteile auf je einem Seitenteil des Gestells abstützen kann.

In Weiterverfolgung dieses Gedankens können die seitlichen Holmabschnitte mit jeweils einem dazu parallelen Holm des Gestells verbunden sind, dessen Enden nach unten gebogen sind, um je einen Fuß zu bilden. Bei einer derartigen Ausführungsform können die beiden Seitenteile des Gestells voneinander getrennt und nur durch das rahmenförmige, obere Holmteil miteinander verbunden sein. Diese Verbindung kann beispielseweise durch Verschweißen erfolgen, durch Verkleben oder auf sonstige Weise.

Im Rahmen einer anderen Ausführungsform der Erfindung kann ein quer zur Sitzrichtung verlaufender Holmabschnitt mit einem Teil oder Abschnitt des Gestells verbunden sein. Es handelt sich dabei um den durchgehenden Holmabschnitt, welcher - entlang des Holmverlaufs gemessen - einen maximalen Abstand zu den beiden Holmenden aufweist.

Eine derartige, zentrale Befestigung ist beispielsweise dadurch möglich, dass an einem quer zur Sitzrichtung verlaufenden Holmabschnitt ein zweites Befestigungsmittel vorgesehen ist, insbesondere eine Befestigungsplatte. Dort kann dann das untere oder eigentliche Gestell angeschlossen sein, während der obere Holmabschnitt primär der Federung dient.

Die Erfindung empfiehlt, dass das zweite Befestigungsmittel, insbesondere die Befestigungsplatte, einen oder mehrere ebene Anlagefläche(n) aufweist, insbesondere an seiner (ihrer) Unterseite. Da der ober Holmabschnitt oder Feder-Rahmen oben auf dem eigentlichen Gestell aufsitzt, ist die Unterseite des Befestigungsmittels dem anzuschließenden Rahmen zugewandt und weist daher die dafür vorgesehenen Anlagefläche(n) auf.

Das zweite Befestigungsmittel sollte den zu verbindenden Holmabschnitt an dessen Oberseite umgreifen, damit eine Verbindungsstelle zwischen dem zu verbindenden Holmabschnitt und dem Befestigungsmittel, also beispielsweise eine Schweißnaht, eine Klebeverbindung oder dergleichen, von der Sichtseite her - also von oben - verdeckt wird.

Wenn das zweite, flächige Befestigungsmittel zu beiden Seiten des damit verbundenen Holmabschnitts nach unten und schließlich in eine horizontale Ebene umbiegt, wendet es sich einem Pendant zu dem zweiten Befestigungsmittel auf dem unteren oder eigentlichen Gestell zu, wo es sich vollflächig abstützen kann.

In Weiterbildung dieses Erfindungsgedankens sollte dass das zweite Befestigungsmittel zu beiden Seiten des übergriffenen Holmabschnitts je eine ebene Anlagefläche aufweisen, worin sich vorzugsweise jeweils ein oder mehrere Durchgangsöffnungen zum Hindurchstecken von Schrauben od. dgl. befinden. Mittels Schrauben, insbesondere Maschinenschrauben, lässt sich eine innige und damit äußerst feste Verbindung mit dem unteren oder eigentlichen Gestellabschnitt herstellen. Zwei derartige, voneinander beabstandete Anlageteilflächen bieten den Vorteil einer besonders hohen Seitenstabilität, quer zu dem betreffenden Holmabschnitt gemessen.

Bevorzugt ist an dem Gestell ein ebenes Pendant zu der Anlagefläche oder zu den Anlageteilflächen des zweiten Befestigungsmittels vorgesehen. Es kann sich hierbei um einen Körper mit wenigstens einer ebenen, vorzugsweise oberseitigen (Anlage-) Fläche handeln, auf welcher sich die rahmenseitige Anlagefläche vollflächig abstützen kann. Insbesondere könnte das ebene Pendant als Platte ausgebildet sein, insbesondere aus Metall.

Wenn das Pendant zu der Anlagefläche des zweiten Befestigungsmittels ein oder mehrere Durchgangs- oder Innengewindebohrungen aufweist, worin (Maschinen-) Schrauben verankert werden können, so lässt sich die ebene Anlagefläche an dem zweiten Befestigungsmittel mit dem ebenen Pendant an dem Gestell verbinden, beispielsweise verschrauben, vorzugsweise mittels wenigstens zweier zu der Kontaktebene lotrechter Schrauben, welche insbesondere spiegelbildlich zueinander bezüglich der in Sitzrichtung weisenden Mittellinie der Sitzfläche angeordnet sind. Da Schraubverbindungen im Allgemeinen lösbar sind, lässt sich bei Bedarf das Gestell - beispielsweise zur Erleichterung des Transports - an dieser Stelle von dem Sitz abtrennen.

Der Körper oder die Platte des ebenen Pendants zu der Anschlussfläche des zweiten Befestigungselements sollte mit einem etwa vertikal verlaufenden Abschnitt des Gestells verbunden sein, insbesondere verschweißt. Bevorzugt liegt der Körper oder die Platte dabei auf dem Gestell auf und wird von jenem in vertikaler Richtung unterstützt.

Ferner liegt es im Rahmen der Erfindung, dass ein vertikal verlaufender Abschnitt des Gestells mit einem Fuss verbunden ist. Dabei kann es sich sowohl um einen einzigen, zentralen Fuß handeln, als auch um mehrere, dezentrale Füße, welche je ein Stuhl- der Sitzbein tragen.

Die Erfindung läßt sich dahingehend weiterbilden, dass zwischen einem vertikal verlaufenden Abschnitt und dessen Fuss eine vertikal wirkende Federung vorgesehen ist, bspw. eine Gasdruckfeder, und/oder eine Drehverbindung um eine vertikale Achse, bspw. eine Wälzlagerung. Derartige Weiterbildungen eignen sich wegen des damit verbundenen Aufwandes vor allem für einen einzigen, zentralen Fuß, welcher das gesamte Gewicht des Sitzmöbels aufnimmt.

Ferner entspricht es der Lehre der Erfindung, dass ein Fuss eine oder mehrere Rollen aufweist, vorzugsweise lenkbare Rollen. Damit wird ein erfindungsgemäßes Sitzmöbel äußerst vielseitig und kann dank seiner vorzugsweise lenkbaren Rollen in allen horizontalen Richtungen fahren, darüber hinaus dank seiner Drehverbindung sich um eine vertikale Achse drehen, dank einer Gasdruckfeder od. dgl. in vertikaler Richtung federn und dank seiner erfindungsgemäßen Holmkonstruktion sich nach vorne, hinten und zur Seite neigen bzw. kippen. Die Holmkonstruktion kann überdies die Gasdruckfeder bei der vertikalen Federung unterstützen oder gar ersetzen.

Die Erfindung lässt sich dahingehen weiterbilden, dass zwischen dem Gestell und der Sitzfläche als einzige Verbindung eine unterhalb der Sitzfläche angeordnete, quer zur Sitzrichtung verlaufende Blattfeder vorgesehen ist, die etwa mittig auf der Oberseite des Gestells festgelegt ist und deren Endbereiche mit der Unterseite der Sitzfläche verbunden sind.

Eine solche Blattfeder ist einerseits mechanisch höchst einfach und kann daher mit geringem Aufwand realisiert werden; andererseits besteht neben einer Nachgiebigkeit in vertikaler Richtung, welche mit einer Verformung der Blattfeder symmetrisch zu deren mittiger Verankerung einhergeht, infolge der einzigen Verbindung mit dem Gestell auch eine Kipp- oder Neigemöglichkeit sowohl zur Seite als auch vor und zurück, was mit einer asymmetrischen Verformung der Blattfeder verbunden ist. Dabei kann die rückstellende Federkraft dem mittleren Gewicht einer darauf sitzenden Person angepasst sein, derart, dass eine Verstellung als bequem empfunden wird und andererseits nach einer Auslenkung die Sitzfläche bei Entlastung wieder in ihren neutralen Ausgangszustand zurückkehrt, bereit für eine abermalige Benutzung. Diese Art der Federung verzichtet dabei sowohl auf gegeneinander bewegliche Elemente als auch auf die Verwendung von Hilfsenergie und steht daher grundsätzlich überall und jederzeit verschleißfrei zur Verfügung.

Es hat sich als günstig erwiesen, dass mit jedem Ende der Blattfeder ein dazu etwa rechtwinkliger Schenkel derart verbunden ist, bspw. angeschweißt, dass sich insgesamt eine H-förmige Struktur ergibt. Bei einer derartigen Struktur besteht die Möglichkeit, dass nur die beiden freien Enden jedes Schenkels mit der Unterseite der Sitzfläche verbunden sind. In diesem Fall ist der mittige Verankerungspunkt von den Verbindungspunkten an den freien Enden der H-Schenkel maximal weit entfernt, woraus eine optimale Federwirkung resultiert.

Die Erfindung lässt sich dahingehrend weiterbilden, dass in der Mitte jeder Blattfeder eine ebene, vorzugsweise horizontale Anlagefläche für die Verbindung mit dem Gestell vorgesehen ist. Diese erlaubt die Montage auf einer ebenen Kontaktfläche des Gestells als ebenes Pendant zu der Anlagefläche. Die dabei aneinander liegenden Flächen bewirken damit eine Führung der Blattfeder an dem Gestell und dienen damit der Vorgabe einer präzise horizontalen Ausrichtung der Blattfeder in ihrer neutralen Position.

Die Erfindung sieht weiterhin vor, dass das ebene Pendant einen Körper mit einer ebenen Anlagefläche umfasst, vorzugsweise eine Platte, insbesondere aus Metall. Dabei können die beiden Anlageflächen vorzugsweise etwa gleiche Umrisse aufweisen, also vorzugsweise etwa gleiche Gestalt und Größe.

Der Körper oder die Platte des ebenen Pendants kann mit zwei etwa horizontal verlaufenden Holmabschnitten des Gestells verbunden sein, insbesondere verschweißt. Diese Verbindung sollte eine ausreichende Stabilität und Steifheit aufweisen, denn erfindungsgemäß resultiert die Beweglichkeit ausschließlich aus der Flexibilität der Blattfeder selbst. Dafür sind horizontale Holmabschnitte am besten geeignet, auf welchen der erfindungsgemäße Körper oder die Platte flächig aufliegen kann und damit formschlüssig unterstützt wird.

Die beiden Holmabschnitte können sich an beiden Seiten bis zu je einem Bein des Sitzmöbel-Gestells fortsetzen, vorzugsweise in einer etwa horizontalen Ebene, bis sie vorzugsweise durch eine Umbiegung in je ein Bein übergehen. Damit läßt sich mit einfachsten Mitteln ein vollwertiges und damit stabiles Gestell anfertigen. Jeder Fuß ist durch einen etwa horizontalen Holmabschnitt mit dem zentralen Befestigungskörper verbunden.

Eine andere Ausführungsform der Erfindung sieht vor, dass die beiden Holmabschnitte sich von der ebenen Platte weg innerhalb einer etwa horizontalen Ebene entgegen der Sitzrichtung nach hinten erstrecken, dabei jedoch voneinander divergieren, vorzugsweise unter einem Winkel zwischen 60° und 120°, und ohne dabei einen direkten Kontakt mit der Sitzfläche auszubilden. Hier ist zwar im Allgemeinen nur eine punktuelle Verbindung der beiden Holme möglich; dennoch bietet auch diese Ausführungsform eine gute Stabilität in Verbindung mit einer optimalen Federung.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: einen erfindungsgemäßen Stuhl mit vier Beinen in einer perspektivischen Ansicht schräg von vorne;
- Fig. 2: einen Teil der Sitzfläche und des Gestells des Stuhls aus Fig. 1 in einer Ansicht schräg von unten;
- Fig. 3: den Stuhl aus Fig. 1 und 2 in einer Ansicht von unten;
- Fig. 4: ein Detail des Gestells des Stuhls nach den Fig. 1 bis 3 in einer vergrößerten, perspektivischen Darstellung schräg von unten;
- Fig. 5: einen anderen, erfindungsgemäßen Stuhl in einer Seitenansicht und mit abgebrochener Lehne;
- Fig. 6: den Stuhl aus Fig. 6 in einer Ansicht von unten;
- Fig. 7: ein Detail des Gestells des Stuhls nach den Fig. 5 und 6 in einer vergrößerten, perspektivischen Darstellung schräg von unten;
- Fig. 8: eine andere Ausführungsform der Erfindung etwa in einer Seitenansicht entsprechend Fig. 5, jedoch schematisiert und nicht abgebrochen;
- Fig. 9: eine wiederum abgewandelte Ausführungsform der Erfindung in einer der Fig. 8 entsprechenden Darstellung;
- Fig. 10: eine abermals abgeänderte Ausführungsform der Erfindung in einer der Fig. 8 entsprechenden Darstellung;
- Fig. 11: einen weiteren, erfindungsgemäßen Stuhl in einer perspektivischen Ansicht von vorne;
- Fig. 12: den Stuhl aus Fig. 11 in einer Seitenansicht;
- Fig. 13: den Stuhl aus Fig. 11 und 12 in einer Ansicht von unten;
- Fig. 14: einen abermals abgewandelten, erfindungsgemäßen Drehstuhl in einer perspektivischen Ansicht schräg von vorne;
- Fig. 15: eine perspektivische Ansicht auf das Drehgestell des Stuhls aus Fig. 14;
- Fig. 16: einen Teil des Drehgestell des Stuhls aus Fig. 14 und 15 in der Seitenansicht;
- Fig. 17: einen weiteren, erfindungsgemäßen Stuhl mit vier Beinen in einer perspektivischen Ansicht schräg von vorne;
- Fig. 18: einen Teil der Sitzfläche und des Gestells des Stuhls aus Fig. 17 in einer Ansicht schräg von unten;
- Fig. 19: den Stuhl aus Fig. 17 und 18 in einer Ansicht von unten;
- Fig. 20: ein Detail des Gestells des Stuhls nach den Fig. 17 bis 19 in einer vergrößerten, perspektivischen Darstellung schräg von unten;
- Fig. 21: einen anderen, erfindungsgemäßen Stuhl in einer Seitenansicht und mit abgebrochener Lehne;
- Fig. 22: den Stuhl aus Fig. 21 in einer Ansicht von unten;
- Fig. 23: ein Detail des Gestells des Stuhls nach den Fig. 21 und 22 in einer vergrößerten, perspektivischen Darstellung schräg von unten;
- Fig. 24: einen weiteren, erfindungsgemäßen Stuhl in einer perspektivischen Ansicht von vorne.

Fig. 1 stellt die einfachste Ausführungsform eines erfindungsgemäßen Sitzmöbels 1 dar, welche außer der erfindungsgemäßen Federung keine beweglichen Teile aufweist.

Gleichzeitig lässt sich bereits an dieser einfachsten Ausführungsform sowohl die Funktionsweise der Erfindung als auch deren Universalität aufzeigen.

Jedes erfindungsgemäße Sitzmöbel 1 untergliedert sich in zwei Abschnitte - das eigentliche Sitzteil 2 und ein dieses tragendes Gestell 3. Das Sitzteil 2 umfasst die eigentliche Sitzfläche 4 sowie zumeist eine Rückenlehne 5, außer im Fall eines Hockers oder Schemels. Sitzfläche 4 und Rückenlehne 5 sind miteinander zu einer Einheit verbunden, bspw. als eine einteilige Sitzschale 2 hergestellt. Deren tragende Einheit kann durch Verformung eines zunächst flächigen Teils hergestellt sein, bspw. aus eine Holzplatte, die sich unter dem Einfluss von Hitze, Druck und Feuchtigkeit biegen lässt, oder sie ist bereits in dieser Form ursprünglich ausgebildet, also bspw. als Spritzgußteil. Die Oberseite der Sitzfläche 4 und die Vorderseite der Rückenlehne 5 können gepolstert sein. Weitere Eigenschaften wie bspw. Bezugsstoff, etc., sind beliebig wählbar.

Die vorliegende Erfindung kann derart ausgestaltet sein, dass sich ein und dieselbe Sitzschale 2 mit verschiedenen Gestellen 3 verbinden lässt. Dies wird grundsätzlich dadurch möglich, weil die Verbindung 6 zwischen Sitzteil oder - schale 2 einerseits und dem Gestell 3 andererseits im Allgemeinen lösbar ausgestaltet sein kann. Darüber hinaus kann die Verbindung 6 im Rahmen einer Produktreihe genormt sein, so dass alle Sitzschalen 2 der betreffenden Produktreihe mit allen Gestellformen 3 kompatibel sind. Dementsprechend ist die Sitzschale 2 bei allen Sitztypen - also dem viefüßigen Stuhl 1 aus Fig. 2 bis 4, dem einfachen Freischwinger 1' nach Fig. 5 bis 7, dem Armlehnen-Freischwinger 1" nach Fig. 8 bis 10, und dem Drehstuhl 1⁽³⁾ nach Fig. 11 und 12 - identisch dargestellt. Diese erfindungsgemäßen Stuhltypen unterscheiden sich nur im Hinblick auf ihr jeweiliges Gestell 3, 3', 3", 3⁽³⁾, während Sitzteil oder -schale 2 stets dieselben sein können.

Andererseits können aber auch unterschiedliche Sitzteile oder -schalen 2 mit jedem Gestell 3, 3', 3", 3⁽³⁾ kombiniert werden, also Sitzteile oder -schalen 2 mit hoher Rückenlehne 5, welche den Kopf der sitzenden Person abstützen, über Sitzteile oder -schalen 2 mit niedrigerer Rückenlehne 5, die einer Person nur bis zu den Schultern reicht, bis hin zu Sitzteilen oder -schalen 2 mit einer relativ kleinen Rückenlehne 5, welche ausschließlich den zentralen und/oder unteren Rückenbereich stützt; sofern dies Sinn macht, können sogar Sitzteile 2 gänzlich ohne Rückenlehne 5 verwendet werden, wodurch man eine Art Hocker erhält.

Zur Verbindung des Sitzteils oder der Sitzschale 2 mit dem Gestell 3, 3', 3", 3⁽³⁾ dient eine erfindungsgemäße Holmkonstruktion 6, verzugsweise aus einem Metallrohr, welches einen Außendurchmesser von beispielsweise 10 mm bis 20 mm aufweisen kann und eine Mantelstärke von bispielsweise 0,5 mm bis 2 mm, und welches daher in begrenztem Umfang elastisch, also federnd, ist.

An dieser Holmkonstruktion 6 befindet sich in einem mittigen Bereich ein erstes, oberseitiges Befestigungsmittel 7 zur Verbindung mit der Unterseite des Chassis der Sitzfläche oder Sitzschale 2. Bei diesem Befestigungsmittel 7 handelt es sich vorzugsweise um ein flächiges Teil 7 wie ein Metallblech oder eine Metallplatte, die an der Holmkonstruktion 6 festgelegt ist, beispielsweise angeschweißt oder angeklebt.

Wie insbesondere Fig. 4 erkennen lässt, ist diese Platte 7 nicht insgesamt eben, sondern ist mehrfach gebogen. Ein Mittelbereich 8 der Platte 7 untergreift zwei benachbart sowie parallel zueinander verlaufende Endbereiche 9 des Holms 6. Daher ist von der Sichtseite - also von unten - nicht zu erkennen, dass diese Holmenden 9 mittels Schweißnähten mit der Platte 7 verbunden sind.

Seitlich neben den beiden untergriffenen Holmenden 9 biegt sich die Platte 7 nach oben, und schließlich auf einer Ebene mit oder oberhalb der Oberseite der beiden Holmenden 9 wieder horizontal nach außen, also von den Holmenden 9 weg. Diese seitlichen Endbereiche 10 der Platte 7 liegen in einer gemeinsamen Ebene und bilden je eine oberseitige (Teil-) Anlagefläche aus, worauf die Unterseite des Chassis der Sitzschale 2 flächig aufliegt. Da sich das erste Befestigungsmittel 7 etwa mittig unterhalb der Sitzfläche 2 befindet, kann es das Gewicht einer darauf sitzenden Person gut, d.h. mit geringen Kippkräften aufnehmen.

Wie man Fig. 4 weiter entnehmen kann, hat die Platte 7 einen rechteckigen oder quadratischen Zuschnitt mir vier Ecken 11, in denen sich je eine Durchgangsöffnung 12 zum Hindurchstecken je einer Befestigungsschraube 13 befindet.

Wie man besonders gut in Fig. 3 erkennen kann, besteht das eigentliche Gestell 3 insgesamt aus zwei Holmen 14, vorzugsweise mit einem rohrförmig hohlen Querschnitt. Die beiden Enden eines Holms 14 bilden die beiden rechten Füße 15 des Sitzmöbels 1, die beiden Enden des anderen Holms 14 bilden dessen beide linken Füße 15. Von den bodenseitigen Füßen 15 erstrecken sie sich in Form je eines vorzugsweise gerade gestreckten Beins 16 nach oben bis etwa auf die maximale Höhe des Gestells 3 oder knapp darunter, und biegen dann in eine horizontale Richtung um, von den hinteren Füßen 15 etwa in Sitzrichtung nach vorne, von den vorderen Füßen 15 etwa entgegen der Sitzrichtung nach hinten. Je zwei derartige, horizontalen Streben 17 oberhalb der Umbiegungen 18 treffen sich an je einer Seite des Sitzmöbels 1 und bilden damit je eine etwa U-förmige Einheit.

Jeses dieser beiden Gestellteile 19 weist somit je einen obenliegenden, in Sitzrichtung etwa horizontal verlaufenden Steg 20, 21 auf. Diese Stege 20, 21 dienen der Verbindung mit der erfindungsgemäßen, federnden Holmkonstruktion 6.

Die Holmkonstruktion 6 selbst besteht in der dargestellten Ausführungsform nur aus einem einzigen Holm 22, der zu einem Rahmen 23 gebogen ist. Beginnend von den beiden, mit dem ersten Befestigungsmittel 7 verbundenen Holmenden 9 erstrecken sich die beiden angrenzenden Holmabschnitte 24 entgegen der Sitzrichtung nach hinten, um einen geringen Winkel von beispielsweise etwa 5° bis 25° nach hinten abwärts geneigt. Etwa unterhalb der Rückenlehne 5 schließt sich an diese Holmabschnitte 24 jeweils eine Biegung 25 innerhalb einer etwa horizontalen Ebene um jeweils etwa 90° an, und zwar in zueinander abgtewandten, antiparallelen Richtungen nach außen. Nach einem anschließenden, geraden Verlauf 26 folgt sodann etwa unterhalb der betreffenden Ecke 27 der Sitzfläche 2 je eine weitere Umbiegung 28 innerhalb einer horizontalen Ebene um etwa 90° nach vorne. In den darauf folgenden Abschnitten 29 verlaufen die beiden Holm-Hälften 22 parallel zueinander unterhalb der Seitenkanten der Sitzfläche 2, jedoch ohne eine Verbindung mit jener, vielmehr in einem Abstand von beispielsweise 1 bis 3 cm unterhalb jener. Kurz hinter der vorderen Sitzkante 30 folgt für die beiden Holm-Hälften 22 jeweils eine weitere, horizontale Umbiegung 31 um etwa 90° und zwar zur Mittelebene des Sutzmöbels 1 hin, also aufeinander zu, und hier vereinigen sich die beiden Hölm-Hälften 22 schließlich miteinander und bilden dort als Mittelabschnitt einen quer zur Sitzrichtung verlaufenden Holmabschnitt 32. Aufgrund dieser Geometrie ergibt sich insgesamt die Struktur eines ebenen Rahmens 23 etwa in einer horizontalen Ebene.

Die beiden horizontalen, zur Sitzrichtung parallelen Abschnitte 20, 21 beider Gestellteile 19 verlaufen auf etwa gleicher Höhe jeweils neben je einem seitlichen, in Sitzrichtung weisenden Holmabschnitt 29 des Rahmens 23 und liegen unmittelbar an jenem an und sind dort mit jenem vorzugsweise durch eine Schweißnaht direkt verbunden. Dadurch bilden die beiden Gestellhälften 19 zusammen mit dem Rahmen 23 ein einheitliches, in sich starres Gestell 3. Der Rahmen 23, welcher in diesem Fall die beiden Gestellhälften 19 miteinander verbindet und also selbst zu einem Teil des Gestells 3 wird, trägt auf seinen endseitigen Bereichen 9 die horizontale Platte 7, an welcher die Sitzfläche 2 festgeschraubt ist.

Infolge einer geringfügigen Neigung der endseitigen Holmabschnitte 24 nach unten weisen die Umfangsabschnitte 25 - 32 des Rahmens 23 enen Abstand zu der Sitzfläche 4 auf, und diese hat daher genügend Bewegungsspielraum, um sich nach vorne, hinten oder zur Seite neigen zu können, ohne an das Gestell 3 oder den Rahmen 23 anzustoßen.

Eine solche Bewegung kann von einer auf dem Stuhl 1 sitzenden Person durch eine Gewichtsverlagerung ausgelöst werden, weil die Holmkonstruktion 6 bei einer sodann asymmetrischen Belastung einseitig nachgeben kann. Bei einer Bewegung nach vorne unten oder nach hinten unten verwindet sich die Holmkonstruktion 6 auf symmetrische Weise mehrfach, nämlich in den Holmabschnitten 24 - 29. Bei einer seitlichen Neigung biegt sich die Holmkonstruktion auf asymmetrische Weise durch, nämlich auf einer Seite nach oben und auf der anderen nach unten. Da sich diese beiden Bewegungen - Verwindung und Verbiegung - überlagern können, ist eine Neigung in jeder Raumrichtung möglich, also beispielsweie auch diagonal. Dadurch kann eine Person ihre Sitzposition verändern, ohne dass dabei die Wirbel in der Wirbelsäule eine komplexe, mehrfache Biegung ausführen müssen, so dass die Bandscheiben vor zu starken, lokalen Druckbeanspruchungen geschützt werden.

Schließlich ist auch eine Art der Durchbiegung der Holmkonstruktion möglich, wobei die Holmkonstruktion 6 eine etwa vertikale Bewegung ausführen und abfedern kann, wodruch insbesondere beim Platznehmen die Wirbelsäule der betreffenden Person vor plötzlichen Stauchungen bewahrt wird; dadurch werden die Bandscheiben geschont.

Die selben Vorteile bieten auch sämtliche anderen Stuhl-Ausführungsformen 1', 1", 1⁽³⁾, 1⁽⁴⁾, 1⁽⁵⁾:

Bei den Freischwingern 1', 1", 1⁽³⁾, 1⁽⁴⁾ besteht das Gestell 3', 3", 3⁽³⁾, 3⁽⁴⁾ jeweils anstelle von zwei Gestellhälften 19 aus nur einem einzigen, durchgehenden Holm 19', 19", 19⁽³⁾, 19⁽⁴⁾, der zudem noch mit der federnden Holmkonstruktion 6 integriert ist.

In den Fig. 5 bis 7 ist der Verlauf des Holms 6', 19' des einfachen Freischwingers 1' gut zu erkennen:

Das Befestigungsmittel 7 wird auch in diesem Fall von den beiden Endbereichen 9 des Holms 6', 19' getragen. Diese beiden Endbereiche 9 verlaufen parallel zueinander horizontal sowie entgegen der Sitzrichtung nach hinten; sie liegen auf gleicher Höhe und grenzen unmittelbar aneinander an. Diese beiden Endbereiche 9 sind miteinander verbunden, bspw. miteinander verschweißt oder verklebt, gegebenenfalls auch miteinander verschraubt oder vernietet. Sie bilden die Grundlage für die aufgelegte, horizonal ausgerichtete Platte 7, welche allerdings auch in diesem Fall die beiden Holmenden 9 unter- und nicht übergreift.

Während die beiden endseitigen Stirnseiten 9 des Holms 5', 19' nach vorne weisen, erstrecken sich die beiden angrenzenden Holmabschnitte 24 von dem Befestigungsmittel 7 nach hinten bis etwa unterhalb der Rückenlehne 5 oder kurz davor; dort biegen sie horizontal um etwa 90° ab, und zwar in entgegengesetzten Richtungen, der linke Rohrabschnitt 24 zur linken Stuhlseite hin, der rechte Holmabschnitt 24 zur rechten Stuhlseite hin. Nach den Umbiegungen 25 verlaufen diese beiden Holmabschnitte 26 in einer gemeinsamen Flucht, die quer zur Sitzrichtung weist.

Bevor die Seitenkanten der Sitzfläche 4 erreicht sind, biegen die beiden Holmabschnitte 26 abermals ab, wiederum um etwa 90°, diesmal etwa parallel zu den Seitenkanten der Sitzfläche 4 nach vorne. Nach diesen Umbiegungen 28 laufen die sich daran anschließenden Holmabschnitte 29 also nach vorne, vorzugsweise etwa vertikal unterhalb der jeweiligen Seitenkante der Sitzfläche 4.

Bevor sie die Vorderkante 30 der Sitzfläche 4 erreichen, biegen diese beiden Holmabschnitte 29 nochmals ab, auch diesmal um etwa 90°, allerdings nun etwa vertikal nach unten. Nach diesen Umbiegungen 33 laufen die sich daran anschließenden Holmabschnitte also nach unten und bilden damit zwei Beine 34 des Freischwingers 1'.

Am unteren Ende der Stuhlbeine 34 schließt sich sodann je eine Umbiegung 35 nach hinten an, und die daraus sich ergebenden, etwa parallel zur Sitzrichtung verlaufenden Kufen 36 sind an ihren hinteren Enden - etwa unterhalb der Rückenlehne 5 - durch einen quer verlaufenden Steg 37 zu einer Bodenaufstandsfläche mit etwa U-förmigem Verlauf miteinander verbunden. Natürlich kann dieses U-förmige Bodenteil 38 auch mittels kleiner Gummifüße od. dgl. geringfügig vom Boden abgehoben sein.

Bei dieser Stuhlform 1' ist zusätzlich zu der Federung durch die obere Holmkonstruktion 6' noch eine weitere Federung in etwa vertikaler Richtung durch die Freischwinger-Konstruktion gegeben. Durch die Fähigkeit der innerhalb einer etwa horizontalen Ebene mehrfach gebogenen Holmkonstruktion 6', die Sitzfläche 4 gegenüber dem Gestell 3' nach hinten oder vorne neigen zu können, kann die bei einem Freischwinger zumeist vorhandene Tendenz zu einer kombinierten Vertikal- und Neigebewegung teilweise kompensiert werden, so dass sogar eine reine Vertikalbewegung ohne gleichzeitige Eückwärtsneigung der Sitzfläche 4 möglich ist.

Dasselbe gilt auch für die Freischwinger 1", 1⁽³⁾, 1⁽⁴⁾, 1⁽⁵⁾ nach den Fig. 8 bis 13:

Die Ausführungsformen 1", 1⁽³⁾, 1⁽⁴⁾ nach den Fig. 8 bis 10 unterscheiden sich von der zuvr beschriebenen im wesentlichen durch die Richtung und den Verlauf des Holms 22", 22⁽³⁾, 22⁽⁴⁾, vor allem im Bereich des Gestells 3", 3⁽³⁾, 3⁽⁴⁾.

Bei dem Sitzmöbel 1" nach Fig. 8 erstrecken sich die an das Befestigungsmittel 7 angrenzenden Holmabschnitte 24" in der Sitzrichtung nach vorne, anstatt nach hinten; dabei sind sie auch geringfügig abwärts geneigt, in diesem Falle nach vorne. Kurz hinter der Vorderkante 30 der Sitzfläche 4 erfolgt eine Umbiegung um insgesamt 180° - vorzugsweise zweimal um 90°, wie zuvor beschrieben. Daran schließt sich je ein ewtwa horizontaler Verlauf 29" entgegen der Sitzrichtung entlang einer Sitzkante 32 nach hinten an, jedoch in einem Abstand zu der Sitzfläche 4 von beispielsweise 1 cm bis 3 cm. Etwa unterhalb der Rückenlehne 5 biegen diese Holmabschnitte 29" sodann nach unten ab, und zwar gegenüber der Richtung der ersten Holmabschnitte 24" um vorzugsweise mehr als 90°, beispielsweise um einen Winkel zwischen 120° und 150° nach vorne, aber gleichzeitig auch nach schräg unten. An der Aufstandsfläche angekommen, erfolgt eine nochmalige Umbiegung nach hinten, vorzugsweise ebenfalls um einen Winkel zwischen 120° und 150°. Schließlich vereinigen sich die beiden Holmhälften 22" wiederum etwa unterhalb der Rückenlehne 5 durch einen quer zur Sitzrichtung verlaufenden Steg 37". Diese Stuhlform 1" hat den Vorteil, gleichzeitig ein Freischwinger zu sein und dennoch ohne Vorderbeine auszukommen, so dass ein derartiger Stuhl 1" beispielsweise zu Reinigungszwecken mit seiner Sitzfläche 4 auf eine Tischplatte gehoben und dort abgesetzt werden kann.

Dies gilt auch für die Freischwinger 1⁽³⁾ und 1⁽⁴⁾ nach Fig. 9 und 10:

Dort beginnt der obere Holmverlauf 24⁽³⁾, 24⁽⁴⁾ von dem Befestigungsmittel 7 ausgehend wie bei der Ausführungsform 1' zunächst nach hinten, nahezu horizontal, jedoch vorzugsweise um einen Winkel von einigen Grad nach unten geneigt, um dann etwa unterhalb der Rückenlehne 5 in einer etwa horizontalen Ebene um etwa 90° nach außen umzubiegen.

Ab hier folgen die Gestelle 3⁽³⁾ und 3⁽⁴⁾ der Sitze 1⁽³⁾ und 1⁽⁴⁾ unterschiedlichen Verläufen:

Bei dem Sitz 1⁽³⁾ nach Fig. 9 biegen die beiden Holmhälften 22⁽³⁾ jeweils innerhalb einer etwa vertikalen, in Sitzrichtung verlaufenden Ebene nach unten ab, jedoch gegenüber der Richtung der ersten Holmabschnitte 24⁽³⁾ um vorzugsweise mehr als 90°, beispielsweise um einen Winkel zwischen 120° und 150° nach vorne, aber gleichzeitig auch nach schräg unten. An der Aufstandsfläche angekommen, erfolgt eine nochmalige Umbiegung nach hinten, vorzugsweise ebenfalls um einen Winkel zwischen 120° und 150°. Schließlich vereinigen sich die beiden Holmhälften 22⁽³⁾ wiederum etwa unterhalb der Rückenlehne 5 durch einen quer zur Sitzrichtung verlaufenden Steg 37⁽³⁾. Auch diese Sitzform 1⁽³⁾ vereinigt die Vorteile in sich, gleichzeitig ein Freischwinger zu sein und dennoch ohne Vorderbeine auszukommen, so dass ein derartiger Sitz 1⁽³⁾ beispielsweise zu Reinigungszwecken mit seiner Sitzfläche 4 auf eine Tischplatte gehoben und dort abgesetzt werden kann.

Demgegenüber biegen bei dem Sitz 1⁽⁴⁾ nach Fig. 10 die beiden Holmhälften 22⁽⁴⁾ etwa unterhalb der beiden hinteren Ecken 27 der Sitzfläche 4 jeweils innerhalb einer etwa vertikalen, in Sitzrichtung verlaufenden Ebene um etwa 90° nach unten ab, aber dabei weder nennenswert nach vorne noch nennenswert nach hinten, vielmehr ziemlich vertikal nah unten. An der Aufstandsfläche angekommen, erfolgt eine nochmalige Umbiegung nach vorn, abermals um einen Winkel von etwa 90°. Schließlich vereinigen sich die beiden Holmhälften 22⁽⁴⁾ etwa unterhalb der Vorderkante 30 der Sitzfläche 4 durch einen quer zur Sitzrichtung verlaufenden Steg 37⁽⁴⁾. Auch diese Sitzform 1⁽⁴⁾ ist gleichzeitig ein Freischwinger und kommt dennoch ohne Vorderbeine aus, so dass auch ein solcher Sitz 1⁽⁴⁾ mit seiner Sitzfläche 4 auf eine Tischplatte gehoben und dort abgesetzt werden könnte.

Einen weiteren Freischwinger 1⁽⁵⁾ zeigen die Fig. 11 bis 13. Dieser zeigt einen etwas anderen Verlauf des Holms 19⁽⁵⁾ zwischen dessen beiden Holmenden 9(5) einerseits und dem jeweiligen Stuhlbeinen 34⁽⁵⁾, während das U-förmige Bodenteil 38⁽⁵⁾ identisch zu dem Freischwinger 1' ist.

Wie man Fig. 11 entnehmen kann, laufen die Stuhlbeine 34" neben der Sitzfläche 4 vorbei, vorzugsweise seitlich, und biegen auf Höhe seitlicher Armlehnen 42 jeweils in eine etwa horizontale Richtung nach hinten ab. Die Stuhlbeine 34" gehen also über je eine Biegung 43 in je eine Armlehne 42 über. Weder die Stuhlbeine 34" noch die Armlehnen 42 sind jedoch in irgendeiner Weise mit der Sitzfläche 4 verbunden, sondern von jener vollkommen getrennt.

Etwa innerhalb der Ebene der Rückenlehne 5 biegen die beiden Armlehnen 42 sodann etwa vertikal nach unten ab. Auf die dortigen Umbiegungen 44 folgt also jeweils ein etwa vertikaler Holmabschnitt 45. Hat dieser die Ebene der Sitzfläche 4 erreicht bzw. durchstoßen, so folgt jeweils wiederum eine Umbiegung 46 in eine horizontale Ebene. Von dort ab kann der Verlauf entweder dem des Gestells 3' aus den Fig. 5 bis 7 gleichen, oder nach der Umbiegung 46 strebt jeder Holmabschnitt 47 sodann geradewegs zu dem die Befestigungsplatte 7⁽⁵⁾ stützenden Mittelbereich, also in etwa diagonaler Richtung nach vorne bis etwa mittig unter die Sitzfläche 4. Dort können die beiden Holmenden 9⁽⁵⁾ sodann direkt an der Unterseite einer beispielsweise als Winkeleisen ausgebildeten Platte 7⁽⁵⁾ befestigt sein, also beispielsweise angeschweißt, -geklebt, verschraubt oder vernietet; bevorzugt werden sie jedoch von der Platte 7⁽⁵⁾ untergriffen, die eine Schweißnaht od. dgl. Befestigungstechnik zur Sichtseite hin - also nach unten - verdeckt und erst seitlich neben dem betreffenden Holmabschnitten 9⁽⁵⁾ nach oben in Richtung zu der Sitzflächenunterseite und dort abermals in die Horizontale umgebogen ist. Aufgrund ihres etwa diagonalen Verlaufs schließen dabei die Längsachsen der beiden Holmenden 9⁽⁵⁾ einen Winkel miteinander ein, beispielsweise in der Größenordnung von 30° bis 150°, vorzugsweise in der Größenordnung von 60° bis 120°, insbesondere in der Größenordnung von etwa 90°.

Da das Gestell 3⁽⁵⁾ weder im Bereich der Stuhlbeine 34⁽⁵⁾ noch der Armlehnen 42 oder der rückwärtigen, vertikalen Holmabschnitte 45 mit der Sitzfläche 4 in irgendeinem Kontakt steht, kann die Sitzfläche 4 in erheblichem Ausmaß in allen Richtungen schwingen; dieser Freischwinger 1⁽⁵⁾ ist daher äußerst bequem.

In den Fig. 14 bis 16 schließlich ist eine wiederum andere Anwendung des erfindungsgemäßen Prinzips dargestellt, nämlich als (Büro-) Drehstuhl 1⁽⁶⁾.

Eine geringfügige Besonderheit dieser Stuhlanordnung 1⁽⁶⁾ ist, dass die Sitzbaugruppe 2⁽⁶⁾ nicht nur über eine Sitzfläche 4 und eine Rückenlehne 5 verfügt, sondern vorzugsweise - wenngleich nicht zwingend - auch über seitliche Armlehnen 48.

In Fig. 15 ist zur Erhöhung der Übersicht die Sitzbaugruppe 2⁽⁶⁾ vollkommen entfernt; lediglich die Holmkonstruktion 6⁽⁶⁾ ist noch zu sehen. Demnach ist auch bei dieser Ausführungsform 1⁽⁶⁾ die Holmkonstruktion 6⁽⁶⁾ ähnlich zu den zuvor beschriebenen Ausführungsformen, mit einem ersten Befestigungsmittel 7⁽⁶⁾, und daran festgelegten Rohrenden 9⁽⁶⁾ sowie davon nach hinten weg strebenden Rohrabschnitten 24⁽⁶⁾, gefolgt von einer ersten Umbiegung 25⁽⁶⁾ seitlich nach außen, einem kurzen Verlauf 26⁽⁶⁾ quer zur Sitzrichtung bis etwa unterhalb je einer hinteren Ecke 27 der Sitzfläche 4; dort erfolgt sodann jeweils eine Umbiegung 28⁽⁶⁾ nach vorne und ein etwa hrizontaler Verlauf 29⁽⁶⁾ in Sitzrichtung.

Dort folgt eine Umbiegung 39 nach unten, vorzugsweise um mehr als 90°, insbesondere um etwa 120° bis 150°, sodann ein kurzer gerader Verlauf 40 und anschließend eine abermalige Umbiegung 41 in einen Holmabschnitt 32⁽⁶⁾ quer zur Sitzrichtung, sodass sich auch hier ein in sich geschlossener Rahmen 23⁽⁶⁾ ergibt, der jedoch nicht eben ist, sondern - infolge der beiden Umbiegungen 3 - gegenüber dem ebnen Rahmen 23 der Ausführungsform 1 quasi in sich gefaltet erscheint.

In der Mitte des quer verlaufenden, durchgehenden Holmabschnitts 32⁽⁶⁾ ist ein zweites Befestigungsmittel 55 angeordnet. Dieses ist ähnlich wie das erste Befestigungsmittel 7⁽⁶⁾ ausgestaltet, jedoch um 180° gestürzt. Dies bedeutet, auch das zweite Befestigungsmittel 55 hat eine flächige Gestalt, vorzugsweise die Gestalt einer Platte, insbesondere aus Metall. Diese Platte 55 ist jedoch nicht eben, sondern übergreift den Holmabschnitt 32⁽⁶⁾ mittig, und ist zu beiden Seiten desselben herabgebogen und schließlich auf einem unteren Niveau wider horizontal nach außen gebogen. Der Mittelbereich 56 liegt hierbei also höher als die beiden seitlichen Endbereiche 57, deren Unterseiten als Analgeflächen zum Anschluss an dem eigentlichen Gestell 3⁽⁶⁾ dienen.

In Fig. 15 ist auch das Gestell 3⁽⁶⁾ zu sehen. Es handelt sich dabei im Wesentlichen um das Gestell eines üblichen (Büro-) Drehstuhls, bestehend aus einem vertikalen, rohrförmigen Abschnitt 49 in der Mitte, von welchem im unteren Bereich fünf Füße 50 unter Zwischenwinkeln von jeweils 72° etwa horizontal auskragen. Am Ende jedes Fußes 50 ist eine um eine vertikale Achse dreh- bzw. lenkbare Rolle 51 angeordnet, so dass das Gestell 3⁽⁶⁾ dank seiner fünf Rollen 51 in jede beliebige Richtung fahren kann.

In dem rohrförmigen, vertikalen Abschnitt 49 ist ein höhenverstellbares Innenrohr 52 teleskopartig aufgenommen und geführt.

Das Innenrohr 52 kann um seine vertikale Achse gegenüber dem Außenrohr 49 verdreht werden. Eine präzise Lagerung kann bspw. mittels eines oder mehrerer, dazwischen angeordneter Gleit- oder Kugellager erreicht werden. Dadurch ist ein Schwenken der Sitzrichtung möglich.

Ferner kann zwischen dem Außenrohr 49 und dem Innenrohr 52 eine Feder angeordnet sein, bspw. eine Gasfeder, so dass die Sitzbaugruppe 2⁽⁶⁾ in vertikaler Richtung abgefedert ist. Durch Einstellung des Luftvolumens in der Gasfeder mittels eines Betätigungshebels 53 kann die Höhe des Gestells 3⁽⁶⁾ und damit die Sitzhöhe der Körpergröße der jeweils Platz nehmenden Person angepasst werden; das mit dem Betätigungshebel 53 bediente Ventil befindet sich in einer Ventil-Steuer-Baugruppe 54 am oberen Ende des Innenrohrs 52.

Eine weitere Federung und Neigung der Sitzbaugruppe 2⁽⁶⁾ nach vorne, hinten oder seitlich wird durch die erfindungsgemäße Holmkonstruktion 6⁽⁶⁾ in Form des Rahmens 23⁽⁶⁾ bewirkt. Um deren (dessen) zweites Befestigungsmittel 55 auf der Oberseite 58 des Gestells 3⁽⁶⁾ festzulegen, ist oben auf dem Innenrohr 52 oder auf der Ventil-Steuer-Baugruppe 54 das Pendant 59 zu dem zweiten Befestigungsmittel 55 angeordnet. Es kann sich hierbei um eine Platte 59 mit Durchgangsbohrungen an den Seiten oder in den Ecken zum Hindurchstecken von Schrauben 60 handeln. Um trotz der Ventil-Steuer-Baugruppe 54 ausreichenden Zugang zu den Befestigungsschrauben 60 zu haben, kann die Ventil-Steuer-Baugruppe 54 an den vier Ecken jeweils vertikal verlaufende Auskehlungen aufweisen.

Fig. 17 stellt eine einfache Ausführungsform eines erfindungsgemäßen Sitzmöbels 101 dar, welche außer der erfindungsgemäßen Federung keine beweglichen Teile aufweist.

Gleichzeitig lässt sich bereits an dieser einfachsten Ausführungsform sowohl die Funktionsweise der Erfindung als auch deren Universalität aufzeigen.

Jedes erfindungsgemäße Sitzmöbel 101 untergliedert sich in zwei Abschnitte - das eigentliche Sitzteil 102 und ein dieses tragendes Gestell 103. Das Sitzteil 102 umfasst die eigentliche Sitzfläche 104 sowie zumeist eine Rückenlehne 105, außer im Fall eines Hockers oder Schemels. Sitzfläche 104 und Rückenlehne 105 sind miteinander zu einer Einheit verbunden, bspw. als eine einteilige Sitzschale 102 hergestellt. Deren tragende Einheit kann durch Verformung eines zunächst flächigen Teils hergestellt sein, bspw. aus eine Holzplatte, die sich unter dem Einfluss von Hitze, Druck und Feuchtigkeit biegen lässt, oder sie ist bereits in dieser Form ursprünglich ausgebildet, also bspw. als Spritzgußteil. Die Oberseite der Sitzfläche 104 und die Vorderseite der Rückenlehne 105 können gepolstert sein. Weitere Eigenschaften wie bspw. Bezugsstoff, etc., sind beliebig wählbar.

Die vorliegende Erfindung kann derart ausgestaltet sein, dass sich ein und dieselbe Sitzschale 102 mit verschiedenen Gestellen 103 verbinden lässt. Dies wird grundsätzlich dadurch möglich, weil die Verbindung 106 zwischen Sitzteil oder -schale 102 einerseits und dem Gestell 103 andererseits im Allgemeinen lösbar ausgestaltet ist. Darüber hinaus kann die Verbindung 106 im Rahmen einer Produktreihe genormt sein, so dass alle Sitzschalen 102 der betreffenden Produktreihe mit allen Gestellformen 103 kompatibel sind. Dementsprechend ist die Sitzschale 102 bei allen Sitztypen - also dem viefüßigen Stuhl 101 aus Fig. 18 bis 20, dem einfachen Freischwinger 101' nach Fig. 21 bis 23, und dem Armlehnen-Freischwinger 101" nach Fig. 24 bis 26 - identisch dargestellt. Diese erfindungsgemäßen Stuhltypen unterscheiden sich nur im Hinblick auf ihr jeweiliges Gestell 103, 103', 103", während Sitzteil oder -schale 102 stets dieselben sein können.

Andererseits können aber auch unterschiedliche Sitzteile oder -schalen 102 mit jedem Gestell 103, 103', 103" kombiniert werden, also Sitzteile oder - schalen 102 mit hoher Rückenlehne 105, welche den Kopf der sitzenden Person abstützen, über Sitzteile oder -schalen 102 mit niedrigerer Rückenlehne 105, die einer Person nur bis zu den Schultern reicht, bis hin zu Sitzteilen oder -schalen 102 mit einer relativ kleinen Rückenlehne 105, welche ausschließlich den zentralen und/oder unteren Rückenbereich stützt; sofern dies Sinn macht, können sogar Sitzteile 102 gänzlich ohne Rückenlehne 105 verwendet werden, wodurch man eine Art Hocker erhält.

Die Verbindung zwischen Sitzteil oder -schale 2 einerseits und dem Gestell 103, 103', 103" andererseits besteht aus einem an dem Sitzteil oder der Sitzschale 102 befestigten Adapter 107 und einem dazu kompatiblen Pendant 108 an dem Gestell 103, 103', 103".

Der Adapter 107 ist aus einem festen Material wie vorzugsweise Metall hergestellt. Auch der Adapter 107 kann von der Form des Sitzteils oder der Sitzschale 102 zum Einen und des Gestells 103, 103', 103" zum Anderen unabhängig sein.

Im Allgemeinen besteht der Adapter 107 aus drei Abschnitten, nämlich einer quer zur Sitzrichtung verlaufenden Blattfeder 109 und zwei an deren Enden festgelegten Seitenschenkeln 110. Bevorzugt haben die die Blattfeder 109 sowie die Seitenschenkel 110 jeweils einen flachen bzw. länglichen Querschnitt entsprechend einem Flacheisen; wähend die Seitenschenkel 110 auch aus je einem Winkeleisen bestehen könnten, sollte die Blattfeder 109 vollkommen flach sein, um sich maximal biegen zu können. Ferner sollte die Länge der Blattfeder 109 nicht größer sein als die Breite der Sitzfläche 104, um seitlich nicht überzustehen, und die Seitenschenkel 110 sollten kürzer sein als die in Sitzrichtung gemessene Längserstreckung der Sitzfläche 104 oder höchstens genauso lange wie letztere. Für die Blattfeder 109 empfiehlt die Erfindung, einen Stahl mit einem großen Elastizitätsbereich zu verwenden, der sich unter Belastung relativ stark verformen kann, aber nach Entlastung stets wieder zu seiner ursprünglichen Gestalt zurückkehrt, ohne eine bleibende Verformung zu erleiden.

Wie man aus den Fig. 19, 22, 23 erkennen kann, sind diese drei länglichen bzw. langgestreckten, vorzugsweise profilförmigen Elemente - also die Blattfeder 109 und die beiden Seitenschenkel 110, nach Art eines H zusammengefügt, wobei die Blattfeder 109 sich zwischen den beiden Seitenschenkeln 110 erstreckt und diese miteinander verbindet. Da der gesamte, H-förmige Adapter 107 insgesamt flach ist, könnte er bspw. auch aus einer einzigen Metallplatte ausgeschnitten sein, bspw. durch Laserschneiden, und damit einstückig hergestellt sein. Im Allgemeinen wird aber der H-förmige Adapter 107 wohl aus drei einzelnen Profilteilen als Blattfeder 109 und Seitenschenkeln 110 zusammengesetzt. Die Verbindung dieser Teile kann bspw. durch Verschweißen erfolgen. Auch ein Verkleben, Vernieten oder Verschrauben sowie die Kombination zweier oder mehrerer derartiger Fügeverfahren ist denkbar. Dabei ist zu bedenken, dass nicht alle Bestandteile des Adapters 107 in einer gemeinsamen Ebene liegen müssen. Beispielsweise kann die Blattfeder 109 unterhalb der Seitenschenkel 110, diese überlappend, angesetzt und sodann mit jenen verschweißt, verklebt, verschraubt und/oder vernietet sein.

Im Allgemeinen wird der H-förmige Adapter 107 symmetrisch bezüglich einer Mittelsenkrechten der Blattfeder 109 sein, d.h., die beiden Seitenschenkel 110 sind identisch oder zumindest spieglbildlich zueinander, und die Ansatzpunkte 111 der Blattfeder 109 liegen ebenfalls spiegelbildlich zueinander. Bevorzugt sind die beiden Seitenschenkel 110 parallel zueinander. Sie könnten allerdings auch schief zueinander verlaufen, also bspw. nach vorne oder hinten etwas zueinander konvergieren od. dgl. Ferner liegen die beiden Ansatzpunkte 111, an denen die Blattfeder 109 mit den beiden Seitenschenkeln 110 verbunden ist, vorzugsweise bei oder in der Nähe der Längsmitte der Seitenschenkel 110; im Idealfall kann der H-förmige Adapter dadurch auch eine Symmetrie bezüglich der Längsachse der Blattfeder 109 aufweisen. Jedoch zeigen die Fig. 19, 22, und 23, dass die von der Erfindung präferierten Ansatzpunkte 111 etwas hinter der Mitte der beiden Seitenschenkel 110 liegen. Damit kann erreicht werden, däss sich der Schwerpunkt einer auf dem Stuhl 101 sitzenden Person möglichst genau oberhalb der Blattfeder 109 befindet.

Um den vorzugsweise H-förmigen Adapter 107 an der Unterseite der Sitzfläche 104 zu befestigen, weisen die Seitenschenkel 110 nahe ihrer Enden jeweils Durchgangsbohrungen 112 auf zum Hindurchstecken von Schrauben 113 oder anderen Befestigungsmitteln. Sofern der Sitzteil 102 aus bspw. bespanntem Metall besteht, können dort bspw. an der Sitzflächen 104 nach unten ragende Gewindezapfen angeformt sein, auf welche der H-förmige Adapter dann mit seinen Durchgangsbohrungen 112 aufgesteckt und schließlich mittels Muttern fixiert wird. Falls der tragende Bestandteil des Sitzteils 102 aus einem anderen Material wie bspw. Holz oder Kunststoff besteht, können stattdessen Holzschrauben verwendet werden od. dgl.

In der Mitte der Länge der Blattfeder 109 befndet sich an deren Unterseite eine Kontaktfläche 114 zum Anschluss an dem Gestell 103, 103', 103". Zur Verbesserung der Stabilität kann die Blattfeder 109 im Bereich der Kontaktfläche 114 verstärkt sein, vorzugsweise eine höhere Dicke aufweisen, insbesondere durch wenigstens eine unter der Blattfeder 109 angebrachte und mit dieser fest verbundene Versteifungsplatte 115, die beispielsweise unter der Blattfeder 109 angeschweißt, angeklebt, angeschraubt oder angenietet sein kann. Vorzugsweise hat die Versteifungsplatte 115 einen rechteckigen Umfang, dessen Längsrichtung parallel zu der Längsrichtung der Blattfeder 109 ausgerichtet ist. Die Kontaktfläche 114 wird solchenfalls durch die ebene Unterseite der Versteifungsplatte 115 gebildet.

Anstelle einer Versteifungsplatte 115 könnte allerdings auch ein Versteifungskörper mit einer anderen Gestalt verwendet werden. Wichtig ist vor allem dessen zumindest bereichsweise ebene Unterseite als Kontaktfläche 114 für das Gestell 103, 103', 103".

Die eigentliche Verbindung des Adapters 107 zu dem Gestell 103, 103', 103" ist bevorzugt, wenngleich nicht zwingend, lösbar ausgestaltet und erfolgt bevorzugt mittels Schrauben 116, vorzugsweise Gewindeschrauben, welche von unten her in Gewindebohrungen der Blattfeder 109 und ggf. einer Versteifungsplatte 115 oder einem Versteifungskörper eingeschraubt werden. Dbei erfüllt eine Versteifungsplatte 115 oder ein Versteifungskörper eine doppelte Funktion: Einerseits wird trotz Durchbiegung der Blattfeder 109 eine ebene Kontaktfläche 114 sichergestellt, und andererseits können die Gewindebohrungen für die Schrauben 116 sowohl die Versteifungsplatte 115 als auch die Blattfeder 109 durchdringen und erlauben solchenfalls die Verwendung relativ langer Schrauben 116, wodurch die Stabilität der Anordnung insgesamt verbessert wird.

Dabei wird zwischen der Kontaktfläche 114 und den Unterseiten der Köpfe der Schrauben 116 eine ebene Platte 117 eingeklemmt, welche als Pendant 108 zu dem Adapter 107 dient. Vorzugsweise haben die Platten 115, 117 etwa die selbe Größe und den selben Umfang. Die Platte 117 ist mit Duchgangsbohrungen versehen, welche mit den Gewindebohrungen für die Schrauben 116 fluchten, jedoch bevorzugt kein Innengewinde aufweisen.

Wie die Längsachse der Blattfeder 109, so verlaufen auch die Längsachsen der beiden Platten 115, 117 quer zur Sitzrichtung einer auf dem Sitzmöbel 101 sitzenden Person. Die Durchgangsbohrungen und die Gewindebohrungen für die Schrauben 116 liegen bevorzugt jeweils an den schmalen Enden dieser Platten 115, 117. Je nach Breite der Blattfeder 109 oder der zur Sitzrichtung parallelen Erstreckung der Platten 115, 117 können dazu bevorzugt zwei oder vier Schrauben verwendet werden, welche paarweise symmetrisch zueinander bezüglich der horizontalen Mittelsenkrechten an die Blattfeder 109 angeordnet sind. Falls an jedem Plattenende zwei Schrauben 116 vorzusehen sind, können die Platten 115, 117 auch eine breitere, beispielsweise quadratische Gestalt aufweisen. In diesem Fall kann auch die Blattfelder 109 selbst im Bereich der Platten 115, 117 eine Verdickung in horizontaler Richtung aufweisen, und auch die Kontaktfläche 114 ist dabei eher quadratisch.

Insbesondere die Platte 117 kann von Gestell 103, 103', 103" zu Gestell 103, 103', 103" verschieden sein. Beispielsweise könnte diese bei bestimmten Ausführungsformen als Winkeleisen ausgebildet sein, mit einem horizontalen und einem nach unten ragenden Schenkel. Allen Ausführungsformen gemeinsam ist jedoch die ebene, horizontale Oberseite als Pendant zu der ebenen Anschlußfläche 114 an der Unterseite des Adapters 107 sowie ein oder mehrere Befestigungsmöglichkeiten, insbesondere Befestigungsbohrungen zum Anschrauben des Adapters 107.

Die als Pendant 108 zu dem Adapter 107 dienende Platte 117 ist oben etwa mittig oben auf dem Gestell 103, 103', 103" festgelegt, beispielsweise angeschweißt oder angeklebt; sie könnte allerdings auch verschraubt, vernietet oder anderweitig befestigt sein.

Um die Platte 117 abzustützen, weist das Gestell 103, 103', 103" einen oberseitigen Mittelbereich 118 auf, bevorzugt mit einem etwa horizontalem Verlauf. Von diesem Mittelbereich 118 kann sich das Gestell 103, 103', 103" jedoch auf völlig unterschiedliche Weise nach unten bis zum Boden erstrecken:

Wir kehren nun wieder zu der vierfüßigen Ausführungsform des Gestells 103 zurück, die in den Fig. 17 bis 20 zu sehen ist. Wie man dort besonders gut auf Fig. 19 erkennen kann, besteht das Gestell 103 insgesamt aus zwei Holmen 119, vorzugsweise mit einem rohrförmig hohlen Querschnitt. Die beiden Enden eines Holms 119 bilden die beiden rechten Füße 120 des Sitzmöbels 101, die beiden Enden des anderen Holms 119 bilden dessen beide linken Füße 120. Von den bodenseitigen Füßen 120 erstrecken sie sich in Form je eines vorzugsweise gerade gestreckten Beins 121 nach oben bis etwa auf die maximale Höhe des Gestells 103 oder knapp darunter, und biegen dann in eine horizontale Richtung um, etwa in diagonaler Richtung, bezogen auf die etwa quadratische Sitzfläche 104. Diese etwa horizontalen Streben 122 oberhalb der Umbiegungen 123 treffen sich jedoch nicht in einem Punkt, sondern streben jeweils paarweise einen von zwei Vereinigungspunkten 124, 125 an, nämlich einen vorderen Vereinigungspunkt 124 für die beiden vorderen Stuhlbeine 121, und einen dahinter liegenden, hinteren Vereinigungspunkt 125 für die beiden hinteren Stuhlbeine 121. Bei diesen Vereinigungspunkten 124, 125 biegen die beiden Holme 119 sodann in zur Sitzrichtung parallele Abschnitte 126 um, und zwar am vorderen Vereinigungspunkt 124 nach hinten, und am hinteren Vereinigungspunkt 125 nach vorne. Diese zur Sitzrichtung parallelen Abschnitte 126 stellen dann den oberseitigen Mittelbereich 118 des Gestells 103 dar, wo jeweils die den Stuhlbeinen 121 einer Seite zugeordneten Streben 122 schließlich ineinander übergehen und damit einen einzigen, gemeinsamen Holm 119 bilden.

Die beiden horizontalen, zur Sitzrichtung parallelen Abschnitte 126 beider Holme 119 verlaufen auf gleicher Höhe nebeneinander und liegen unmittelbar aneinander an und sind dort vorzugsweise durch eine Schweißnaht 127 direkt miteinander verbunden. Dadurch bilden die beiden Holme 119 ein einheitliches, in sich starres Gestell 103 mit einem oberseitigen Mittelbereich 118. Dort liegt die horizontale Platte 117 auf beiden Abschnitten 126 der Holme 119 auf und ist mit jenen fest verbunden, vorzugsweise durch Verschweißen oder Verkleben, ggf. auch durch Verschrauben oder Vernieten od. dgl.

Da der Mittelbereich 118 die höchste Stelle des Gestells 103 bildet - in Fig. 18 wird zwar der Eindruck erweckt, dass die Umbiegungen 123 auf einem höheren Niveau als der Mittelbereich 118 lägen, was jedoch nicht zutrifft, sondern nur eine Folge der Perspektive von schräg unten ist - weist die Sitzfläche 104 einen Abstand zu dem Gestell auf, welcher etwa der Summe der Dicken der Platten 115, 117 und der Blattfeder 109 entspricht, und hat daher genügend Bewegungsspielraum, um sich nach vorne, hinten oder zur Seite neigen zu können, ohne an das Gestell 103 anzustoßen.

Eine solche Bewegung kann von einer auf dem Stuhl 101 sitzenden Person durch eine Gewichtsverlagerung ausgelöst werden, weil die Blattfeder 109 bei einer sodann asymmetrischen Belastung einseitig nachgeben kann. Bei einer Bewegung nach vorne unten oder nach hinten unten verwindet sich die Blattfeder 109 doppelt, d.h., einmal in ihrem linken Arm und dazu spiegelbildlich einmal in ihrem rechten Arm. Bei einer seitlichen Neigung biegt sich die Blattfeder 109 zweimal durch, nämlich in einem Arm nach oben und in dem anderen nach unten. Da sich diese beiden Bewegungen - Verwindung und Verbiegung - überlagern können, ist eine Neigung in jeder Raumrichtung möglich, also beispielsweie auch diagonal. Dadurch kann eine Person ihre Sitzposition verändern, ohne dass dabei die Wirbel in der Wirbelsäule eine komplexe, mehrfache Biegung ausführen müssen, so dass die Bandscheiben vor zu starken, lokalen Druckbeanspruchungen geschützt werden.

Schließlich ist auch eine symmetrische Durchbiegung der Blattfeder 109 möglich, insbesondere derart, dass die Seitenschenkel 110 des Adapters 107 beide tiefer liegen als der mittlere Bereich der Blattfeder 109. Demzufolge kann die Blattfeder 109 sogar eine vertikale Abfederung bewirken, wodurch insbesondere beim Platznehmen die Wirbelsäule der betreffenden Person vor plötzlichen Stauchungen bewahrt wird; dadurch werden die Bandscheiben geschont.

Die selben Vorteile bieten auch die weiteren Stuhl-Ausführungsformen 101' und 101":

Bei den Freischwingern 101', 101" besteht das Gestell 103', 103" jeweils anstelle von zwei Holmen 119 aus nur einem einzigen Holm 119', 119".

In den Fig. 21 und 22 ist der Verlauf des Holms 119' des einfachen Freischwingers 101' gut zu erkennen:

Der erhabene Mittelteil 118' wird in diesem Fall von den beiden Endbereichen 128 des Holms 119' gebildet. Diese beiden Endbereiche 128 verlaufen parallel zueinander horizontal sowie in Sitzrichtung; sie liegen auf gleicher Höhe und grenzen unmittelbar aneinander an. Diese beiden Endbereiche 128 sind miteinander verbunden, bspw. miteinander verschweißt oder verklebt, gegebenenfalls auch miteinander verschraubt oder vernietet. Sie bilden die Grundlage für die aufgelegte, horizonal ausgerichtete Platte 117 als Pendant zu dem Adapter 107. Die Platte 117 ist mit dem durch die Endbereiche 128 gebildeten Mittelteil 118' verbunden, bspw. verschweißt oder verklebt, gegebenenfalls auch verschraubt oder vernietet.

Während die beiden endseitigen Stirnseiten 129 des Holms 119' nach vorne weisen, erstrecken sich die beiden Holmabschnitte 128 von dem Mittelbereich 118' nach hinten bis etwa unterhalb der Rückenlehne 105 oder kurz davor; dort biegen sie horizontal aum etwa 90° ab, und zwar in entgegengesetzten Richtungen, der linke Rohrabschnitt 128 zur linken Stuhlseite hin, der rechte Hlmabschnitt 128 zur rechten Stuhlseite hin. Nach den Umbiegungen 130 verlaufen diese beiden Holmabschnitte 131 in einer gemeinsamen Flucht, die quer zur Sitzrichtung weist.

Bevor die Seitenkanten 132 der Sitzfläche 104 erreicht sind, biegen die beiden Holmabschnitte 131 abermals ab, wiederum um etwa 90°, diesmal etwa parallel zu den Seitenkanten 132 der Sitzfläche 104 nach vorne. Nach diesen Umbiegungen 133 laufen die sich daran anschließenden Holmabschnitte 134 also nach vorne, vorzugsweise etwa vertikal unterhalb der jeweiligen Seitenkante 132 der Sitzfläche 104.

Bevor sie die Vorderkante 135 der Sitzfläche 104 erreichen, biegen diese beiden Holmabschnitte 134 nochmals ab, auch diesmal um etwa 90°, allerdings nun etwa vertikal nach unten. Nach diesen Umbiegungen 136 laufen die sich daran anschließenden Holmabschnitte also nach unten und bilden damit zwei Beine 137 des Freischwingers 101'.

Am unteren Ende der Stuhlbeine 137 schließt sich sodann je eine Umbiegung 138 nach hinten an, und die daraus sich ergebenden, etwa parallel zur Sitzrichtung verlaufenden Kufen 139 sind an ihren hinteren Enden - etwa unterhalb der Rückenlehne 105 - durch einen quer verlaufenden Steg 140 zu einer etwa Bodenaufstandsfläche mit etwa U-förmigem Verlauf miteinander verbunden. Natürlich kann dieses U-förmige Bodenteil 141 auch mittels kleiner Gummifüße od. dgl. geringfügig vom Boden abgehoben sein.

Bei dieser Stuhlform 101' ist zusätzlich zu der Federung durch die Blattfeder 109 noch eine weitere Federung in etwa vertikaler Richtung durch die Freischwinger-Konstruktion gegeben. Durch die Fähigkeit der Blattfeder 109, die Sitzfläche 104 gegenüber dem Gestell 103' nach hinten oder vorne neigen zu können, kann die bei einem Freischwinger zumeist vorhandene Tendenz zu einher kombinierten Vertikal- und Neigebewegung teilweise kompensiert werden, so dass sogar eine reine Vertikalbewegung ohne gleichzeitige Eückwärtsneigung der Sitzfläche 104 möglich ist.

Dasselbe gilt auch für den Freischwinger 101" nach den Fig. 24 bis 26. Dieser unterscheidet sich von dem Freischwinger 101' nach Fig. 21 bis 23 nur durch einen etwas anderen Verlauf des Holms 119" zwischen dessen beiden Holmenden 128", 129" einerseits und den jeweiligen Stuhlbeinen 137", während das U-förmige Bodenteil 141 identisch zu dem Freischwinger 101' ist.

Wie man Fig. 108 entnehmen kann, laufen die Stuhlbeine 137" neben der Sitzfläche 104 vorbei, vorzugsweise seitlich, und biegen auf Höhe seitlicher Armlehnen 142 jeweils in eine etwa horizontale Richtung nach hinten ab. Die Stuhlbeine 137" gehen also über je eine Biegung 143 in je eine Armlehne 142 über. Weder die Stuhlbeine 137" noch die Armlehnen 142 sind jedoch in irgendeiner Weise mit der Sitzfläche 104 verbunden, sondern von jener vollkommen getrennt.

Etwa innerhalb der Ebene der Rückenlehne 105 biegen die beiden Armlehnen 142 sodann etwa vertikal nach unten ab. Auf die dortigen Umbiegungen 144 folgt also jeweils ein etwa vertikaler Holmabschnitt 145. Hat dieser die Ebene der Sitzfläche 104 erreicht bzw. durchstoßen, so folgt jeweils wiederum eine Umbiegung 146 in eine horizontale Ebene. Von dort ab gleicht der Verlauf wieder dem des Gestells 103' aus den Fig. 21 bis 23. Da das Gestell 103" weder im Bereich der Stuhlbeine 137" noch der Armlehnen 142 oder der rückwärtigen, vertikalen Holmabschnitte 145 mit der Sitzfläche 104 in irgendeinem Kontakt steht, kann die Sitzfläche 104 in erheblichem Ausmaß in allen Richtungen schwingen; dieser Freischwinger 101" ist daher äußerst bequem.

Die Erfindung erlaubt vielfältige Weiterentwicklungen. Beispielsweise könnten die Durchgangsbohrungen 112 des Adapters 107, insbesondere an den Enden der H-Schenkel 110 einerseits und in der Kontaktfläche 114 der Versteifungsplatte sowie ggf. in der Blattfeder 109 selbst und/oder in der Platte 117 des Pendants 108 für den Adapter jeweils in Gruppen von zwei, drei oder mehr Löchern vorgesehen sein, welche jeweils in einer Reihe entlang der Sitzrichtung hintereinander angeordnet und um vorzugsweise gleiche Abstände gegeneinander versetzt sind. Sodann könnte der Adapter 107 in verschiedenen Positionen eingebaut werden, also bei jeweils drei Löchern pro Befestigungspunkt in den Positionen "vorne", "mittig" oder "hinten", mit der Wirkung, dass - bei ansonsten völlig unveränderter Anordnung des Gestells 103 gegenüber der Sitzeinheit 102 - die Position der Blattfeder 109 selbst beeinflusst werden kann. Dadurch verändert sich das Feder- bzw. Neigungsverhalten: Ist die Blattfeder 109 weiter vorne positioniert, wird das Verhalten bei einer Vorwärtsbewegung eher härter, bei einem Zurückschwingen eher weicher, und bei einer nach hinten versetzten Anordnung der Blattfeder 109 ergibt sich ein umgekehrtes Verhalten - eine Neigung nach vorne wird erleichtert, ein Kippen nach hinten eher erschwert. Damit kann also jedermann selbst entscheiden, welches Schwingverhalten sein Sitzmöbel haben soll, indem der den Adapter 107 entsprechend versetzt.

**Bezugszeichenliste**

| | | | |
|---|---|---|---|
| 1 | Sitzmöbel | 28 | Umbiegung |
| 2 | Sitzteil | 29 | Abschnitt |
| 3 | Gestell | 30 | Sitzkante |
| 4 | Sitzfläche | 31 | Umbiegung |
| 5 | Rückenlehne | 32 | Holmabschnitt |
| 6 | Verbindung | 33 | Umbiegung |
| 7 | Erstes Befestigungsmittel | 34 | Bein |
| 8 | Mittelbereich | 35 | Umbiegung |
| 9 | Holmende | 36 | Kufe |
| 10 | Endbereich | 37 | Steg |
| 11 | Ecke | 38 | Bodenteil |
| 12 | Durchgangsöffnung | 39 | Umbiegung |
| 13 | Schraube | 40 | Verlauf |
| 14 | Holm | 41 | Umbiegung |
| 15 | Fuß | 42 | Armlehne |
| 16 | Bein | 43 | Biegung |
| 17 | Strebe | 44 | Umbiegung |
| 18 | Umbiegung | 45 | Holmabschnitt |
| 19 | Gestellteil | 46 | Umbiegung |
| 20 | Steg | 47 | Holmabschnitt |
| 21 | Steg | 48 | Armlehne |
| 22 | Holm | 49 | Abschnitt |
| 23 | Rahmen | 50 | Fuß |
| 24 | Holmabschnitt | 51 | Rolle |
| 25 | Biegung | 52 | Innenrohr |
| 26 | Verlauf | 53 | Betätigungshebel |
| 27 | Ecke | 54 | Ventil-Steuer-Baugruppe |
| 55 | Zweites Befestigungsmittel | 122 | Strebe |
| 56 | Mittelbereich | 123 | Umbiegung |
| 57 | Endbereich | 124 | Vereinigungspunkt |
| 58 | Oberseite | 125 | Vereinigungspunkt |
| 59 | Pendant | 126 | Abschnitt |
| 60 | Schraube | 127 | Schweißnaht |
| 101 | Sitzmöbel | 128 | Endbereich |
| 102 | Sitzteil | 129 | Stirnseite |
| 103 | Gestell | 130 | Umbiegung |
| 104 | Sitzfläche | 131 | Holmabschnitt |
| 105 | Rückenlehne | 132 | Seitenkante |
| 106 | Verbindung | 133 | Umbiegung |
| 107 | Adapter | 134 | Holmabschnitt |
| 108 | Pendant | 135 | Vorderkante |
| 109 | Blattfeder | 136 | Umbiegung |
| 110 | Seitenschenkel | 137 | Bein |
| 111 | Ansatzpunkt | 138 | Umbiegung |
| 112 | Durchgangsbohrung | 139 | Kufe |
| 113 | Schraube | 140 | Steg |
| 114 | Kontaktfläche | 141 | Bodenteil |
| 115 | Versteifungsplatte | 142 | Armlehne |
| 116 | Schraube | 143 | Biegung |
| 117 | Platte | 144 | Umbiegung |
| 118 | Mittelteil | 145 | Holmabschnitt |
| 119 | Holm | | |
| 120 | Fuß | | |
| 121 | Bein | | |

## Patentansprüche

1. Sitzmöbel (1;1';1";1⁽³⁾;1⁽⁴⁾;1⁽⁵⁾;1⁽⁶⁾;101;101';101") mit einem Gestell (3;3';3";3⁽⁵⁾;103;103';103"), einer daran befestigten Sitzfläche (4;104) und vorzugsweise einer an der Sitzfläche (4;104) befestigten Lehne (5;105), wobei zwischen dem Gestell (3;3';3";3⁽⁵⁾;103;103';103") und der Sitzfläche (4;104) als einzige Verbindung (6;106) ein etwa mittig unterhalb der Sitzfläche (4;104) angeordnetes, erstes Befestigungsmittel (7;107,108) vorgesehen ist, **dadurch gekennzeichnet, dass** an dem ersten Befestigungsmittel (7;107-109) die Endbereiche zweier Holmabschnitte (9;47;118;128) festgelegt sind, welche sich von dem ersten Befestigungsmittel (7;107-109) etwa horizontal entfernen und sich bis zu dem Gestell (3;3';3";3⁽⁵⁾;103;103';103") erstrecken oder in jenes münden, wobei die beiden Holmabschnitte (9;47;118;128) zunächst in oder entgegen der Sitzrichtung in einem Abstand zu der Sitzflächenunterseite verlaufen und spätestens im Bereich der vorderen oder hinteren Kante (30) der Sitzfläche (4;104) innerhalb einer etwa horizontalen Ebene auseinander streben und daraufhin so weit umgelenkt werden, dass sie im Bereich je einer Seitenkante (132) der Sitzfläche (4;104) schließlich entgegen der ursprünglichen Richtung und/oder nach unten verlaufen.

2. Sitzmöbel (1;1';1";1⁽³⁾;1⁽⁴⁾;1⁽⁵⁾;1⁽⁶⁾;101;101';101") nach Anspruch 1, **dadurch gekennzeichnet, dass** das erste Befestigungsmittel (7;107-109) wenigstens eine ebene, vorzugsweise horizontale Anlagefläche für die Verbindung mit der Unterseite der Sitzfläche (4;104) aufweist, und bevorzugt die damit verbundenen Holmabschnitte (9;47;118;128) an deren Unterseite umgreift, wobei vorzugsweise das erste Befestigungsmittel (7;107-109) zu beiden Seiten der damit verbundenen Holmabschnitte (9;47;118;128) nach oben und schließlich in eine horizontale Ebene umbiegt, und/oder zu beiden Seiten der untergriffenen Holmabschnitten (9;47;118;128) je eine ebene Anlagefläche (10) aufweist, die vorzugsweise jeweils ein oder mehrere Durchgangsöffnungen (12) zur Aufnahme von Schrauben (13) od. dgl. aufweist.

3. Sitzmöbel (1;1';1";1⁽³⁾;1⁽⁴⁾;1⁽⁵⁾;1⁽⁶⁾;101;101';101") nach einem der vorhergehenden Ansprüche, **dadurch gekennzeichnet, dass** die beiden mit dem ersten Befestigungsmittel (7;107-109) verbundenen Holmabschnitte (9,24) zunächst parallel nebeneinander verlaufen, und/oder dass die beiden von dem ersten Befestigungsmittel (7;107-109) ausgehend etwa horizontal verlaufenden Holmabschnitte (9,24) miteinander in Kontakt stehen, vorzugsweise nebeneinander angeordnet sind, insbesondere durch eine Verschweißung miteinander verbunden sind.

4. Sitzmöbel (1;1';1";1⁽³⁾;1⁽⁴⁾;1⁽⁵⁾;1⁽⁶⁾;101;101';101") nach einem der vorhergehenden Ansprüche, **dadurch gekennzeichnet, dass** sich die beiden an dem ersten Befestigungsmittel (7;107-109) festgelegten Holmabschnitte (9,24)
- nur an jeweils einer Seite fortsetzen und die Enden (9) eines gemeinsamen, mehrfach gebogenen Holms (22) darstellen, und/oder
- von dem ersten Befestigungsmittel (7;107-109) weg innerhalb einer etwa horizontalen Ebene ganz oder überwiegend nach vorne oder hinten erstrecken, jedoch ohne jeglichen, direkten Kontakt mit der Sitzfläche (4), und/oder
- von dem ersten Befestigungsmittel (7;107-109) weg innerhalb einer etwa horizontalen Ebene parallel zueinander in oder entgegen der Sitzrichtung nach vorne oder hinten erstrecken, jedoch ohne jeglichen, direkten Kontakt mit der Sitzfläche (4).

5. Sitzmöbel (1;1';1";1⁽³⁾;1⁽⁴⁾;1⁽⁵⁾;1⁽⁶⁾;101;101';101") nach einem der vorhergehenden Ansprüche, **dadurch gekennzeichnet, dass** die beiden an dem ersten Befestigungsmittel (7;107-109) festgelegten Holmabschnitte (9,24) im Bereich der angestrebten, vorderen oder hinteren Sitzkante (30) in entgegengesetzte Richtungen auseinander divergieren, jedoch ohne jeglichen, direkten Kontakt mit der Sitzfläche (4), vorzugsweise wobei sich die auseinander divergierenden Holmabschnitte (26) im Bereich je einer Seitenkante der Sitzfläche (4) jenseits einer Umbiegung (28) als nach vorne oder hinten gerichtete Streben (29) fortsetzen, jedoch ohne jeglichen, direkten Kontakt mit der Sitzfläche (4).

6. Sitzmöbel (1;1';1";1⁽³⁾;1⁽⁴⁾;1⁽⁵⁾;1⁽⁶⁾;101;101';101") nach einem der Ansprüche 1 bis 4, **dadurch gekennzeichnet, dass** die beiden an dem ersten Befestigungsmittel (7;107-109) festgelegten Holmabschnitte (7,24) sich von dem ersten Befestigungsmittel (7;107-109) weg innerhalb einer etwa horizontalen Ebene in oder entgegen der Sitzrichtung nach vorne oder hinten erstrecken, dabei jedoch voneinander divergieren, vorzugsweise unter einem Winkel zwischen 60° und 120°, und ohne dabei einen direkten Kontakt mit der Sitzfläche (4) auszubilden, vorzugsweise wobei die auseinander divergierenden Holmabschnitte (7,24) im Bereich je einer Seitenkante der Sitzfläche (4) jenseits einer dortigen Umbiegung (46) zunächst einem vertikalen Verlauf (45) nach oben folgen und erst auf Höhe einer Armlehne (42) eine Umbiegung (44) in oder entgegen der Sitzrichtung erfahren, jedoch ohne jeglichen, direkten Kontakt mit der Sitzfläche (4).

7. Sitzmöbel (1;1';1";1⁽³⁾;1⁽⁴⁾;1⁽⁵⁾;1⁽⁶⁾;101;101';101") nach einem der Ansprüche 5 oder 6, **dadurch gekennzeichnet, dass** die antiparallel zu den ersten Holmabschnitten (24) nach vorne oder hinten verlaufenden Holmabschnitte (29) etwa im Bereich je einer vorderen Ecke der Sitzfläche (4) eine Umbiegung (33,43) aufweisen und von dort an einen vertikal oder schräg nach unten verlaufenden Abschnitt (34) aufweisen, jedoch ohne jeglichen, direkten Kontakt mit der Sitzfläche (4), vorzugweise wobei die vertikal oder schräg nach unten verlaufenden Holmabschnitte (34) im Bereich unterhalb je einer Ecke der Sitzfläche (4) durch einen ebenen, horizontalen, etwa U-förmigen Bügel (41) mit in oder entgegen der Sitzrichtung verlaufenden Schenkeln (39) und einem anschließenden, quer zur Sitzrichtung verlaufenden Steg (40) miteinander verbunden sind.

8. Sitzmöbel (1;1';1";1⁽³⁾;1⁽⁴⁾;1⁽⁵⁾;1⁽⁶⁾;101;101';101") nach einem der vorhergehenden Ansprüche, **dadurch gekennzeichnet, dass** die entlang der Seitenkanten (132) der Sitzfläche (4) parallel zueinander verlaufenden Holmabschnitte (29) im Bereich der vorderen oder hinteren Sitzflächenkante (30) jeweils innerhalb einer etwa vertikalen Ebene nach unten umgebogen sind, beispielsweise um 90° oder mehr, vorzugsweise um 120° oder mehr, insbesondere um 150° oder mehr.

9. Sitzmöbel (1;1';1";1⁽³⁾;1⁽⁴⁾;1⁽⁵⁾;1⁽⁶⁾;101;101';101") nach einem der vorhergehenden Ansprüche, **dadurch gekennzeichnet, dass** die entlang der Seitenkanten (132) der Sitzfläche (4) parallel zueinander verlaufenden oder die von dort nach unten umgebogenen Holmabschnitte schließlich aufeinander zu bis in eine gemeinsame Flucht umgebogen und miteinander vereinigt sind, insbesondere zu einem einzigen Teil (32), vorzugsweise wobei die miteinander vereinigten Holmabschnitte (22) im Bereich eines gerade gestreckten Holmabschnittes mit dem Gestell (3) verbunden sind, insbesondere wobei die Verbindung(en) der miteinander vereinigten Holmabschnitte (22) mit dem Gestell (3) symmetrisch zu einer mittig in Sitzrichtung verlaufenden, vertikalen Ebene angeordnet ist (sind).

10. Sitzmöbel (1;1';1";1⁽³⁾;1⁽⁴⁾;1⁽⁵⁾;1⁽⁶⁾;101;101';101") nach einem der vorhergehenden Ansprüche, **dadurch gekennzeichnet, dass** die seitlichen Holmabschnitte (29) mit je einem Teil oder Abschnitt (20,21) des Gestells (3) verbunden sind, vorzugsweise wobei die seitlichen Holmabschnitte (29) mit jeweils einem dazu parallelen Holm (20,21) des Gestells (3) verbunden sind, dessen Enden (16) nach unten gebogen sind, um je einen Fuß (15) zu bilden.

11. Sitzmöbel (1;1';1";1⁽³⁾;1⁽⁴⁾;1⁽⁵⁾;1⁽⁶⁾;101;101';101") nach einem der vorhergehenden Ansprüche, **dadurch gekennzeichnet, dass** ein quer zur Sitzrichtung verlaufender Holmabschnitt (32) mit einem Teil oder Abschnitt des Gestells (3) verbunden ist.

12. Sitzmöbel (1;1';1";1⁽³⁾;1⁽⁴⁾;1⁽⁵⁾;1⁽⁶⁾;101;101';101") nach Anspruch 11, **dadurch gekennzeichnet, dass** an einem quer zur Sitzrichtung verlaufenden Holmabschnitt (32) ein zweites Befestigungsmittel vorgesehen ist, insbesondere eine Befestigungsplatte, vorzugsweise wobei das zweite Befestigungsmittel (55)
- einen oder mehrere ebene Anlagefläche(n) aufweist, insbesondere an seiner (ihrer) Unterseite, und/oder
- den zu verbindenden Holmabschnitt (32) an dessen Oberseite umgreift, und/oder
- zu beiden Seiten des damit verbundenen Holmabschnitts (32) nach unten und schließlich in eine horizontale Ebene umbiegt, und/oder
- zu beiden Seiten des übergriffenen Holmabschnitts (32) je eine ebene Anlagefläche aufweist, die vorzugsweise jeweils ein oder mehrere Durchgangsbohrungen zum Hindurchstecken von Schrauben (60) od. dgl. aufweist.

13. Sitzmöbel (1;1';1";1⁽³⁾;1⁽⁴⁾;1⁽⁵⁾;1⁽⁶⁾;101;101';101") nach Anspruch 12, **dadurch gekennzeichnet, dass** an dem Gestell (3) ein ebenes Pendant zu der Anlagefläche des zweiten Befestigungsmittels (55) vorgesehen ist, wobei eventuell die ebene Anlagefläche an dem zweiten Befestigungsmittel (55) mit einem ebenen Pendant an dem Gestell (3) verbunden ist, beispielsweise verschraubt, vorzugsweise mittels wenigstens zweier zu der Kontaktebene lotrechter Schrauben (60), welche insbesondere spiegelbildlich zueinander bezüglich der in Sitzrichtung weisenden Mittellinie der Sitzfläche (4) angeordnet sind.

14. Sitzmöbel (1;1';1";1⁽³⁾;1⁽⁴⁾;1⁽⁵⁾;1⁽⁶⁾;101;101';101") nach Anspruch 13, **dadurch gekennzeichnet, dass** das ebene Pendant einen Körper mit wenigstens einer ebenen Anlagefläche (58) umfasst, vorzugsweise eine Platte, insbesondere aus Metall.

15. Sitzmöbel (1;1';1";1⁽³⁾;1⁽⁴⁾;1⁽⁵⁾;1⁽⁶⁾;101;101';101") nach Anspruch 14, **dadurch gekennzeichnet, dass** der Körper oder die Platte des ebenen Pendants mit einem etwa vertikal verlaufenden Abschnitt (52) des Gestells (3) verbunden ist, insbesondere verschweißt, vorzugsweise wobei der vertikal verlaufende Abschnitt (52) des Gestells (3) mit wenigstens einem Fuss (50) verbunden ist, der mehrere Rollen (51) aufweisen kann, vorzugsweise lenkbare Rollen (51), insbesondere wobei zwischen dem vertikal verlaufenden Abschnitt (52) des Gestells und dem Fuss (50) eine vertikal wirkende Federung vorgesehen ist, bspw. eine Gasdruckfeder, und/oder eine Drehverbindung um eine vertikale Achse, bspw. eine Wälzlagerung.

16. Sitzmöbel (101;101';102') nach einem der vorhergehenden Ansprüche, **dadurch gekennzeichnet, dass** zwischen dem Gestell (103) und der Sitzfläche (104) als einzige Verbindung (106) eine unterhalb der Sitzfläche (104) angeordnete, quer zur Sitzrichtung verlaufende Blattfeder (109) vorgesehen ist, die etwa mittig auf der Oberseite (118) des Gestells (103) festgelegt ist, vorzugsweise indem in der Mitte jeder Blattfeder (109) eine ebene, vorzugsweise horizontale Anlagefläche (114) für die Verbindung (106) mit dem Gestell (103) vorgesehen ist, während die Endbereiche der Blattfeder (109) mit der Unterseite der Sitzfläche (104) verbunden sind, insbesondere indem mit jedem Ende der Blattfeder (109) ein dazu etwa rechtwinkliger Schenkel (110) derart verbunden ist, bspw. angeschweißt, dass sich insgesamt eine H-förmige Struktur (107) ergibt, wobei vorzugsweise nur die beiden freien Enden jedes Schenkels (110) mit der Unterseite der Sitzfläche (104) verbunden sind.

## Claims

1. Seating furniture (1;1';1";1⁽³⁾;1⁽⁴⁾;1⁽⁵⁾;1⁽⁶⁾;101;101';101") with a stand (3;3';3";3⁽⁵⁾;103;103';103"), a seating surface (4;104) attached to it, and preferably a backrest (5;105) attached to the seating surface (4;104) at which between the stand (3;3';3";3⁽⁵⁾;103;103';103") and the seating surface (4;104) a first attachment fixture (7;107,108) approximately centrally arranged below the seating surface (4;104) is provided as the only connection (6;106), **characterized by the fact** that at the attachment fixture (7;107-109) the end areas of two structural tube sections (9;47;118;128) are fixed, which approximately diverge from the first attachment fixture (7;107-109) and extend out to the stand (3;3';3";3⁽⁵⁾;103;103';103"), or even run out into the same, where the both structural tube sections (9;47;118;128) at first are running in or contrary to the sitting direction with a clearance between them and the bottom side of the seating surface and at the latest in the area of the front or of the rear edge (30) of the seating surface (4;104) diverge within an approximately horizontal plane and thereupon are redirected so far that they finally run in a direction opposite to the original direction in the area of each of the side edges (132) of the seating surface (4;104) and/or downward.

2. Seating furniture (1;1';1";1⁽³⁾;1⁽⁴⁾;1⁽⁵⁾;1⁽⁶⁾;101;101';101") according to claim 1, **characterized by** the fact that the first attachment fixture (7;107-109) exhibits at least one plane, preferably horizontal contact surface for connection to the bottom side of the seating surface (4;104), and preferably embraces the structural tube sections (9;47;118;128) connected by the same at their bottom side, where preferably the first attachment fixture (7;107-109) on both sides of the structural tube sections (9;47;118;128) connected by it is bending upwards and finally bends around into a horizontal plane, and/or on both sides of the below reaching structural tube sections (9;47;118;128) each exhibits one plane contact surface (10), which preferably exhibits in each case one or several through-holes (12) for taking up screws (13) or the like.

3. Seating furniture (1;1';1";1⁽³⁾;1⁽⁴⁾;1⁽⁵⁾;1⁽⁶⁾;101;101';101") according to one of the foregoing claims, **characterized by** the fact that both of the structural tube sections (9,24) connected by the first attachment fixture (7;107-109) run at first parallel next to each other, and/or that both of the structural tube sections (9,24) starting at the first attachment fixture (7;107-109) running approximately horizontal are in contact with each other, are preferably arranged side by side next to each other, and in particular are connected to each another by a welded joint.

4. Seating furniture (1;1';1";1⁽³⁾;1⁽⁴⁾;1⁽⁵⁾;1⁽⁶⁾;101;101';101") according to one of the foregoing claims, **characterized by** the fact that both of the structural tube sections (9,24) fixed at the first attachment fixture (7;107-109)
- are continuing in each case only on one side and represent the ends (9) of a common, multiply bent structural tube section (22), and/or
- are extending away from the first attachment fixture (7;107-109) within an approximately horizontal plane all the way or for the most part to the front or to the back, however without having any contact with the seating surface (4), and/or
- are extending away from the first attachment fixture (7;107-109) within an approximately horizontal plane parallel to each other in or contrary to the sitting direction to the front or to the back, however without having any direct contact whatsoever with the seating surface (4).

5. Seating furniture (1;1';1";1⁽³⁾;1⁽⁴⁾;1⁽⁵⁾;1⁽⁶⁾;101;101';101") according to one of the foregoing claims, **characterized by** the fact that both of the structural tube sections (9,24) fixed at the first attachment fixture (7;107-109) diverge apart from each other in the area of the front or of the rear edge (30) of the intended seating surface in opposite directions, however without having any direct contact whatsoever with the seating surface (4), preferably with the apart diverging structural tube sections (26) continuing in the area of each of the side edges (132) of the seating surface (4) beyond a bend (28) as towards the front or towards the back directed struts (29), however without having any direct contact whatsoever with the seating surface (4).

6. Seating furniture (1;1';1";1⁽³⁾;1⁽⁴⁾;1⁽⁵⁾;1⁽⁶⁾;101;101';101") according to one of the claims 1 through 4, **characterized by** the fact that both of the structural tube sections (7,24) fixed at the first attachment fixture (7; 107-109 (7,24) are extending away from the first attachment fixture (7;107-109) within an approximately horizontal plane in or contrary to the sitting direction to the front or to the back, at the same time however are diverging, preferably at an angle between 60° and 120°, and without coming in direct contact with the seating surface (4), preferably with the apart diverging structural tube sections (7,24) continuing in the area of each of the side edges of the seating surface (4) beyond a bend (46) existing there at first follow a vertical path (45) upward and then at the height of an armrest (42) form a bend (44) in or contrary to the sitting direction, however without having any direct contact whatsoever with the seating surface (4).

7. Seating furniture (1;1';1";1⁽³⁾;1⁽⁴⁾;1⁽⁵⁾;1⁽⁶⁾;101;101';101") according to one of the claims 5 or 6, **characterized by** the fact that the structural tube sections (29) running antiparallel to the first structural tube sections (24) to the front or to the back approximately in the areas of each of the frontend corners of the seating surface (4) exhibit a bend (33,43) and from there on exhibit a vertically or obliquely downward running section (34), however without having any direct contact whatsoever with the seating surface (4), preferably where the vertically or obliquely downward running sections (34) are connected with each other in the areas below each corner of the seating surface (4) by a plane, horizontal, approximately U-shaped binder (41) with in or contrary to the sitting direction running parts (39) and an adjacent crosspiece (40) running crosswise to the sitting direction.

8. Seating furniture (1;1';1";1⁽³⁾;1⁽⁴⁾;1⁽⁵⁾;1⁽⁶⁾;101;101';101") according to one of the foregoing claims, **characterized by** the fact that the structural tube sections (29) running parallel to each other along the side edges (132) of the seating surface (4) are bent downward, for example by .90° or more, preferably by 120° or more, in particular by 150° or more in the area of the front or the rear edge of the seating surface (30), each time within an approximately vertical plane.

9. Seating furniture (1;1';1";1⁽³⁾;1⁽⁴⁾;1⁽⁵⁾;1⁽⁶⁾;101;101';101") according to one of the foregoing claims, **characterized by** the fact that the structural tube sections running parallel to each other along the side edges (132) of the seating surface (4), or the from there on downward bent structural tube sections are finally bent towards each other up to a joint alignment and are conjoined with each other, in particular into one single part (32), preferably where the conjoined structural tube sections (22) are connected to the stand (3) in the area of a straight stretched structural tube section, in particular where the connection(s) of the conjoined structural tube sections (22) are arranged with the stand (3) symmetrical to a in sitting direction centered running vertical plane.

10. Seating furniture (1;1';1";1⁽³⁾;1⁽⁴⁾;1⁽⁵⁾;1⁽⁶⁾;101;101';101") according to one of the foregoing claims, **characterized by** the fact that the structural tube sections (29) each are connected to a part or a section (20,21) of the stand (3), preferably in which the structural tube sections on the sides (29) each are connected to a structural tube section (20,21) of the stand (3) being parallel to it, with the ends (16) of which being bent downward, each to form a foot (15).

11. Seating furniture (1;1';1";1⁽³⁾;1⁽⁴⁾;1⁽⁵⁾;1⁽⁶⁾;101;101';101") according to one of the foregoing claims, **characterized by** the fact that a structural tube section (32) running crosswise to the sitting direction is connected to a part or a section of the stand (3).

12. Seating furniture (1;1';1";1⁽³⁾;1⁽⁴⁾;1⁽⁵⁾;1⁽⁶⁾;101;101';101") according to claim 11, **characterized by** the fact that at a structural tube section (32) running crosswise to the sitting direction a second attachment fixture is provided, in particular an attachment plate, preferably where the second attachment fixture (55)
- exhibits one or several plane contact surface(s), in particular at its (their) bottom side, and/or
- embraces the structural tube section (32) to be connected at its upper side, and/or
- on both sides of the structural tube section (32) connected to it bends downward and finally into a horizontal plane, and/or
- on both sides of the overlapped structural tube section (32) each exhibits a plane contact surface, which preferably exhibits one or several through-holes for sticking through screws (60) or the like.

13. Seating furniture (1;1';1";1⁽³⁾;1⁽⁴⁾;1⁽⁵⁾;1⁽⁶⁾;101;101';101") according to claim 12, **characterized by** the fact that at the stand (3) a plane counterpart to the contact surface of the second attachment fixture (55) is provided, where the plane contact surface at the second attachment fixture (55) is possibly connected to a plane counterpart at the stand (3), for example is screwed together, preferably by means of at least two screws (60), perpendicular to the contact plane which are arranged in particular mirror-imaged to each other relative to the in sitting direction pointing centerline of the seating surface (4).

14. Seating furniture (1;1';1";1⁽³⁾;1⁽⁴⁾;1⁽⁵⁾;1⁽⁶⁾;101;101';101") according to claim 13, **characterized by** the fact that the plane counterpart comprises a solid with at least one contact surface (58), preferably a plate. In particular made of metal.

15. Seating furniture (1;1';1";1⁽³⁾;1⁽⁴⁾;1⁽⁵⁾;1⁽⁶⁾;101;101';101") according to claim 14, **characterized by** the fact that the solid or the plate of the plane counterpart is connected to an approximately vertically running section (52) of the stand (3), in particular is welded together, preferably whereby the vertically running section (52) of the stand (3) is at least connected to one foot (50) which can exhibit several rollers (51), preferably steering rollers (51) particularly where between the vertically running section (52) of the stand and the foot (50) a vertically acting suspension is provided, for example a gas compression spring, and/or a swiveling joint around a vertical axis, for example an antifriction bearing.

16. Seating furniture (1;1';1";1⁽³⁾;1⁽⁴⁾;1⁽⁵⁾;1⁽⁶⁾;101;101';101") according to one of the foregoing claims, **characterized by** the fact that between the stand (103) and the seating surface (104) a leaf spring (109) arranged below the seating surface (104), running crosswise to the sitting direction is provided as the only connection (106), which is fixed approximately centered on the topside (118) of the stand (103), preferably by providing at the center of each leaf spring (109) a plane, preferably horizontal contact surface (114) for connection (106) to the stand (103), while the end areas of each leaf spring (109) are connected to the bottom side of the seating surface (104), in particular by having connected to each end of the leaf spring (109) a leg (110) approximately right-angled to the spring, for example is welded, so that altogether an H-shaped structure (107) results, whereby preferably only the both free ends of each leg (110) are connected to the bottom side of the seating surface (104).

## Revendications

1. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") comprenant une armature (3 ; 3' ; 3" ; 3⁽⁵⁾ ; 103 ; 103' ; 103"), une surface d'assise (4, ; 104) qui y est fixée et de préférence un dossier (5 ; 105) fixé à la surface d'assise (4 ; 104), en ce qu'un premier moyen de fixation (7 ; 107, 108) servant de seule et unique fixation (6 ; 106), disposé approximativement au milieu en dessous de la surface d'assise (4 ; 104) est prévu entre l'armature (3 ; 3' ; 3" ; 3⁽⁵⁾ ; 103 ; 103' ; 103") et la surface d'assise (4 ; 104), **caractérisé en ce que** les zones d'extrémité de deux sections longeron (9 ; 47 ; 118 ; 128) sont fixées au premier moyen de fixation (7 ; 107-109), lesdites zones d'extrémité s'éloignant approximativement horizontalement du premier moyen de fixation (7 ; 107-109) et s'étendant jusqu'à l'armature (3 ; 3' ; 3" ; 3⁽⁵⁾ ; 103 ; 103' ; 103") ou débouchant dans celle-ci, **en ce que** les deux sections longeron (9; 47; 118; 128) s'étendent tout d'abord dans le sens d'assise ou dans le sens opposé à une distance par rapport au côté inférieur de la surface d'assise, puis s'écartent l'une de l'autre dans la zone de l'arête avant ou arrière (30) de la surface d'assise (4 ; 104) dans un plan approximativement horizontal et sont ensuite coudées jusqu'à finalement s'étendre dans le sens inverse du sens d'origine et/ou vers le bas dans la zone d'une arête latérale (132) respective de la surface d'assise (4 ; 104).

2. Meuble d'assise (1 ; 1' ; 1 " ; 1⁽³⁾ ; 1⁽⁴⁾ ; 1⁽⁵⁾ ; 1⁽⁶⁾ ; 101 ; 101' ; 101") selon la revendication 1, **caractérisé en ce que** le premier moyen de fixation (7 ; 107-109) comporte au moins une surface d'appui plane, de préférence horizontale pour la liaison avec le côté inférieur de la surface d'assise (4 ; 104), et enveloppe de préférence les sections longeron (9 ; 47 ; 118 ; 128) qui y sont reliées sur leur côté inférieur, **en ce que** de préférence le premier moyen de fixation (7 ; 107-109) se recourbe vers le haut et finalement dans un plan horizontal des deux côtés des sections longeron (9 ; 47 ; 118 ; 128) qui y sont reliées, et/ou comporte des deux côtés des sections longeron (9 ; 47 ; 118 ; 128) en prise par le bas respectivement une surface d'appui (10) plane qui comprend de préférence respectivement un ou plusieurs orifices de passage (12) pour la réception de vis (13) ou similaire.

3. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon l'une des revendications précédentes, **caractérisé en ce que** les deux sections longeron (9 , 24) reliées au premier moyen de fixation (7 ; 107-109) s'étendent tout d'abord parallèlement l'une par rapport à l'autre, et/ou **en ce que** les deux sections longeron (9, 24) s'étendant approximativement horizontalement à partir du premier moyen de fixation (7 ; 107-109) sont en contact l'une avec l'autre, de préférence disposées côte à côte, en particulier reliées entre elles par une soudure.

4. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon l'une des revendications précédentes, **caractérisé en ce que** les deux sections longeron (9, 24) fixées sur le premier moyen de fixation (7 ; 107-109)
- se poursuivent uniquement sur respectivement un côté et représentent les extrémités (9) d'un longeron commun (22), courbé plusieurs fois, et/ou
- s'éloignent du premier moyen de fixation (7 ; 107-109) à l'intérieur d'un plan approximativement horizontal en s'étendant intégralement ou essentiellement vers l'avant ou vers l'arrière, toutefois sans aucun contact direct avec la surface d'assise (4), et/ou
- s'éloignent parallèlement du premier moyen de fixation (7 ; 107-109) à l'intérieur d'un plan approximativement horizontal en s'étendant dans le sens d'assise ou dans le sens inverse, vers l'avant ou vers l'arrière, toutefois sans aucun contact direct avec la surface d'assise (4).

5. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon l'une des revendications précédentes, **caractérisé en ce que** les deux sections longeron (9, 24) fixées sur le premier moyen de fixation (7 ; 107-109) dans la zone de l'arête d'assise (30) visée, avant ou arrière, divergent l'une de l'autre dans des sens inverses, toutefois sans aucun contact direct avec la surface d'assise (4), de préférence **en ce que** les sections longeron (26) divergeant l'une de l'autre dans la zone de respectivement une arête latérale de la surface d'assise (4) se poursuivent au-delà d'une courbure (28) comme montants (29) orientés vers l'avant ou vers l'arrière, toutefois sans aucun contact direct avec la surface d'assise (4).

6. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon l'une des revendications 1 à 4, **caractérisé en ce que** les deux sections longeron (7, 24) fixées au premier moyen de fixation (7 ; 107-109) s'éloignent du premier moyen de fixation (7 ; 107-109) à l'intérieur d'un plan approximativement horizontal dans le sens ou dans le sens inverse d'assise en s'étendant vers l'avant ou vers l'arrière, toutefois en divergeant l'une de l'autre, de préférence à un angle compris entre 60° et 120°, et sans former de contact direct avec la surface d'assise (4), de préférence **en ce que** les sections longeron (7, 24) divergeant l'une de l'autre dans la zone de respectivement une arête latérale de la surface d'assise (4) suivent au-delà d'une courbure (46) locale tout d'abord un tracé vertical (45) vers le haut et ont une courbure (44) dans le sens ou dans le sens inverse d'assise seulement à hauteur d'un accoudoir (42), toutefois sans aucun contact direct avec la surface d'assise (4).

7. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon l'une des revendications 5 ou 6, **caractérisé en ce que** les sections longeron (29) s'étendant vers l'avant ou vers l'arrière, antiparallèlement par rapport aux premières sections longeron (24), présentent une courbure (33, 43) approximativement dans la zone de chaque coin avant de la surface d'assise (4) et à partir d'ici présentent un segment (34) s'étendant verticalement ou de manière inclinée vers le bas, toutefois sans aucun contact direct avec la surface d'assise (4), de préférence **en ce que** les sections longeron (34) s'étendant verticalement ou de manière inclinée vers le bas dans la zone en dessous de respectivement un coin de la surface d'assise (4) sont reliées entre elles par un étrier (41) plan, horizontal, approximativement en forme de U à des côtés (39) s'étendant dans le sens ou dans le sens inverse d'assise et à un montant (40) adjacent, s'étendant transversalement par rapport au sens d'assise.

8. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon l'une des revendications précédentes, **caractérisé en ce que** les sections longeron (29) s'étendant parallèlement l'une par rapport à l'autre le long des arêtes latérales (132) de la surface d'assise (4) sont recourbées vers le bas dans la zone d'arête de surface d'assise (30) avant ou arrière, respectivement à l'intérieur d'un plan approximativement vertical, par exemple à 90° ou plus, de préférence à 120° ou plus, en particulier à 150° ou plus.

9. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101 ") selon l'une des revendications précédentes, **caractérisé en ce que** les sections longeron le long des arêtes latérales (132) de la surface d'assise (4), s'étendant parallèlement l'une par rapport à l'autre ou les sections longeron recourbées vers le bas à partir d'ici sont finalement recourbées l'une sur l'autre jusqu'à un alignement commun et assemblées entre elles, en particulier en une seule pièce (32), de préférence **en ce que** les sections longeron (22) assemblées entre elles sont reliées dans la zone d'une section longeron droite avec l'armature (3), en particulier **en ce que** le/les assemblage(s) des sections longeron (22) assemblées entre elles avec l'armature (3) est/sont disposé(s) symétriquement par rapport à un plan vertical, s'étendant au milieu dans le sens d'assise.

10. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101 ") selon l'une des revendications précédentes, **caractérisé en ce que** les sections longeron (29) latérales sont reliées chacune à une partie ou un segment (20, 21) de l'armature (3), de préférence **en ce que** les sections longeron (29) latérales sont reliées chacune à un longeron (20, 21) parallèle de l'armature (3), dont les extrémités (16) sont recourbées vers les bas afin de former chacune un pied (15).

11. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon l'une des revendications précédentes, **caractérisé en ce qu'**une section longeron (32) s'étendant transversalement par rapport au sens d'assise est reliée à une partie ou à un segment de l'armature (3).

12. Meuble d'assise (1 ; 1' ; 1 " ; 1⁽³⁾ ; 1⁽⁴⁾ 1⁽⁵⁾ ; 1⁽⁶⁾ ; 101 ; 101' ; 101") selon la revendication 11, **caractérisé en ce qu'**un second moyen de fixation est prévu sur une section longeron (32) s'étendant transversalement par rapport au sens d'assise, en particulier une plaque de fixation, de préférence **en ce que** le second moyen de fixation (55)
- présente une ou plusieurs surfaces d'appui plane, en particulier sur son côté inférieur, et/ou
- enveloppe la section longeron (32) à relier au niveau de son côté supérieur et/ou
- se recourbe vers le bas et finalement dans un plan horizontal des deux côtés de la section longeron (32) qui y est reliée, et /ou
- présente des deux côtés de la section longeron (32) enveloppée respectivement une surface d'appui plane qui, de préférence, comporte respectivement un ou plusieurs alésages traversant pour l'insertion de vis (60) ou similaire.

13. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon la revendication 12, **caractérisé en ce qu'**un pendant plan par rapport à la surface d'appui du second moyen de fixation (55) est prévu sur l'armature (3), **en ce qu'**éventuellement la surface d'appui plane au niveau du second moyen de fixation (55) est reliée avec un pendant plan à l'armature (3), par exemple vissée, de préférence au moyen d'au moins deux vis (60) perpendiculaires au plan de contact, lesdites vis étant disposées en particulier de manière inversée par rapport à la ligne médiane orientée vers le sens d'assise de la surface d'assise (4).

14. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon la revendication 13, **caractérisé en ce que** le pendant plan comprend un corps avec au moins une surface d'appui (58) plane, de préférence une plaque, en particulier en métal.

15. Meuble d'assise (1 ; 1' ; 1" ; 1⁽³⁾ ; 1⁽⁴⁾ ; 1⁽⁵⁾ ; 1⁽⁶⁾ ; 101 ; 101' ; 101") selon la revendication 14, **caractérisé en ce que** le corps ou la plaque du pendant plan est relié à un segment (52) de l'armature (3) s'étendant approximativement verticalement, en particulier soudé, de préférence **en ce que** le segment (52) de l'armature (3) s'étendant verticalement est relié à au moins un pied (50) qui peut comporter plusieurs roulettes (51), de préférence des roulettes (51) orientables, en particulier **en ce qu'**une suspension à ressort à action verticale est prévue entre le segment (52) de l'armature s'étendant verticalement et le pied (50), par exemple un vérin à gaz, et/ou un raccord rotatif autour d'un axe vertical, par exemple un palier à roulement.

16. Meuble d'assise (101 ; 101' ; 102) selon l'une des revendications précédentes, **caractérisé en ce qu'**un ressort à lames (109) disposé transversalement par rapport au sens d'assise, en dessous de la surface d'assise (104), est prévu comme seule et unique liaison (106) entre l'armature (103) et la surface d'assise (104), ledit ressort à lames étant fixé approximativement au milieu du côté supérieur (118) de l'armature (103), de préférence **en ce qu'**une surface d'appui (114) plane, de préférence horizontale, au milieu de chaque ressort à lames (109) est prévue pour la liaison (106) avec l'armature (103), tandis que les zones d'extrémité des ressorts à lames (109) sont reliées au côté inférieur de la surface d'assise (104), en particulier **en ce qu'**un côté (110) approximativement à angles droits est relié à chaque extrémité des ressorts à lames (109), par exemple soudé, de manière à obtenir dans l'ensemble une structure (107) en forme de H, **en ce que** de préférence seules les deux extrémités libres de chaque côté (110) sont reliées au côté inférieur de la surface d'assise (104)
